# EUROPÄISCHE PATENTSCHRIFT

(11) **EP 2 762 377 B1**
(45) Veröffentlichungstag und Bekanntmachung des Hinweises auf die Patenterteilung: **31.07.2019**
(21) Anmeldenummer: 13153359.8
(22) Anmeldetag: 30.01.2013
(51) Int. Cl.: E01B 29/02, B61F 5/38

(54) **Fahrwerk mit gesteuerter Radeinheit**
Chassis with controlled wheel unit
Châssis avec roue commandée

(43) Veröffentlichungstag der Anmeldung: 06.08.2014
(73) Patentinhaber: Bombardier Transportation GmbH, 10785 Berlin (DE)
(72) Erfinder: Brundisch, Volker, 57250 Netphen (DE)
(74) Vertreter: Cohausz & Florack

(56) Entgegenhaltungen:
- EP-A2- 0 360 783
- EP-A2- 2 133 576
- EP-B1- 1 412 240
- DE-A1- 19 826 449
- GB-A- 1 542 498

## Beschreibung

### Hintergrund der Erfindung

Die vorliegende Erfindung betrifft eine Fahrwerksanordnung für ein Schienenfahrzeug, mit einem Fahrzeugteil, insbesondere einem Fahrwerksrahmen oder einem Wagenkasten, einer Radeinheit und einer fluidischen, insbesondere hydraulischen, Aktuatoranordnung, wobei der Fahrzeugteil eine Längsrichtung, eine Querrichtung und eine Höhenrichtung definiert sowie über eine Federeinrichtung, insbesondere eine Primärfederung, auf der Radeinheit abgestützt ist. Die Aktuatoranordnung umfasst eine erste Aktuatorkammer und eine zweite Aktuatorkammer, welche über eine Steuereinrichtung fluidisch gekoppelt sind. Die Radeinheit ist über die Aktuatoranordnung derart mit dem Fahrzeugteil gekoppelt, dass bei einer ersten Wendebewegung der Radeinheit bezüglich des Fahrzeugteils um eine zu der Höhenrichtung parallele Wendeachse über die Steuereinrichtung ein erster Fluidstrom eines Arbeitsfluids von der ersten Aktuatorkammer zu der zweiten Aktuatorkammer erzeugt wird und bei einer der ersten Wendebewegung entgegengesetzten zweiten Wendebewegung der Radeinheit bezüglich des Fahrzeugteils über die Steuereinrichtung ein zweiter Fluidstrom des Arbeitsfluids von der zweiten Aktuatorkammer zu der ersten Aktuatorkammer erzeugt wird. Die Erfindung betrifft weiterhin ein Schienenfahrzeug mit einem solchen Fahrwerk sowie ein Verfahren zum Beeinflussen einer Wendebewegung einer Radeinheit eines Fahrwerks bezüglich eines Fahrzeugteils.

Bei spurgeführten Fahrzeugen, insbesondere modernen Schienenfahrzeugen mit vergleichsweise hohen Fahrgeschwindigkeiten, besteht eine Herausforderung darin, einen zumindest akzeptablen Kompromiss zwischen der so genannten Gleisfreundlichkeit und der Stabilität bei hoher Geschwindigkeit zu erzielen. Während eine möglichst starre Anbindung der Radeinheiten am Fahrwerksrahmen zu einem Fahrverhalten mit hoher Fahrstabilität bei hohen Fahrgeschwindigkeiten im geraden Gleis führt, mithin also höhere Fahrgeschwindigkeiten erlaubt, bringt eine solche starre Anbindung große Nachteile bei Bogenfahrt mit sich. So verhindert diese starre Anbindung Wendebewegungen der Radeinheiten um ihre Hochachse und damit eine bogenradiale Einstellung der Radeinheiten, sodass es zu einem so genannten Anlaufen der Spurkränze an den Schienen mit erhöhter Reibung kommt, welche mit entsprechender Geräuschentwicklung und erhöhtem Verschleiß an Rad und Schiene einhergeht.

Im Gegensatz dazu führt eine in Längsrichtung weiche Anbindung der Radeinheiten am Fahrwerksrahmen zu gutem Bogenlaufverhalten, während eine in Querrichtung weiche Anbindung der Radeinheiten am Fahrwerksrahmen dynamische Querkraftspitzen reduziert, wie sie aufgrund plötzlicher, durch die Gleisgeometrie bedingter Querbeschleunigungen entstehen (beispielsweise bei einer Durchfahren einer Weiche oder dergleichen). Beides bringt jedoch den Nachteil mit sich, dass es wegen der geringen Führungskräfte zwischen Radeinheit und Fahrwerksrahmen im geraden Gleis oberhalb bestimmter Fahrgeschwindigkeiten zu instabilem Verhalten der Wendebewegungen der Radeinheiten kommt.

Es sei an dieser Stelle zunächst angemerkt, dass eine Radeinheit im Sinne der vorliegenden Anmeldung beliebig aufgebaut sein kann. So kann es sich insbesondere um einen Radsatz, ein Radpaar oder aber auch eine Einzelradeinheit handeln.

Um den oben beschriebenen Zielkonflikt zu lösen, wurde zum einen vorgeschlagen, die Wendebewegungen der Radeinheiten über entsprechende Aktuatoren aktiv auf den für den aktuell befahrenen Streckenabschnitt jeweils für ideal erachteten Wert einzustellen. Eine solche Lösung ist beispielsweise aus der EP 1 412 240 B1 bekannt. Eine solche Lösung hat jedoch den Nachteil, dass sie aufgrund der verwendeten Aktuatorik, welche entsprechend hohe Kräfte bzw. Momente zur Einstellung der Wendewinkel der Radeinheiten aufbringen muss, vergleichsweise aufwändig gestaltet sein muss.

Eine alternative Lösung ohne aktive Einstellung der Wendewinkel der Radeinheiten (also eine Lösung mit so genannten passiv ausdrehenden Radeinheiten) ist aus der EP 0 360 783 A2 bekannt. Bei diesem gattungsgemäßen Fahrwerk wird ein so genanntes passives Ausdrehen der Radeinheiten realisiert. Das Nachführen des der Wendewinkels der Radeinheiten entsprechend der aktuellen Gleiskrümmung erfolgt hierbei nicht über eine aktive Energiezufuhr aus der Aktuatorik, sondern ausschließlich über die passiven Stellkräfte bzw. Stellmomente, welche aus der Rad-Schiene-Paarung resultieren. Allerdings ist eine aktive Steuereinrichtung vorgesehen, über welche einzelne Aktuatorkammern der Aktuatorik hydraulisch gekoppelt sind. Mittels dieser Steuereinrichtung wird eine aktive Einstellung der Steifigkeit der Anbindung der betreffenden Radeinheit an den Fahrwerksrahmen realisiert. Mithin kann also die Steifigkeit der Anbindung auf den Wert eingestellt werden, welcher für den aktuell befahrenen Streckenabschnitt jeweils für optimal erachtet wird.

Nachteilig bei einer solchen Lösung mit passiver Einstellung des Wendewinkels der jeweiligen Radeinheit ist jedoch zum einen, dass die für die aktuelle Gleiskrümmung gewünschte ideale Einstellung (beispielsweise eine exakt bogenradiale Einstellung) aufgrund der entgegen der Stellrichtung wirkenden elastischen Rückstellkräfte bzw. Rückstellmomente (insbesondere aus der Primärfederung) nicht vollständig erreicht werden kann. Gegebenenfalls kann also nur ein (im Folgenden als Optimalwert bezeichneter) Wert für den Wendewinkel erzielt werden, welcher angesichts der Steifigkeit der Anbindung der Radeinheit an dem Fahrwerksrahmen gegebenenfalls nur eine bestenfalls erreichbare Annäherung an den gewünschten Idealwert (beispielsweise die exakt bogenradiale Einstellung) darstellt.

Ein weiterer Nachteil liegt darin, dass die Einstellung (aufgrund von Reibungsverlusten etc.) eine gewisse Trägheit aufweist. Diese Systemträgheit führt dazu, dass der tatsächliche Wendewinkel dem Optimalwert des Wendewinkels im Mittel zu einem gewissen Grad nachläuft, der Optimalwert also nur verzögert erreicht Zum technischen Umfeld wird weiterhin auf die DE 198 26 449 A1 verwiesen.

### Kurze Beschreibung der Erfindung

Der vorliegenden Erfindung liegt daher die Aufgabe zu Grunde, eine Fahrwerksanordnung sowie ein Verfahren der eingangs genannten Art zur Verfügung zu stellen, welches die oben genannten Probleme nicht oder zumindest in geringerem Maße mit sich bringt und insbesondere auf einfache Weise eine verbesserte Lösung ermöglicht, bei der insbesondere die Annäherung des Wendewinkels der Radeinheit an den gewünschten Idealwert verbessert wird und die Trägheit der Einstellung des Wendewinkels der Radeinheit reduziert wird.

Die vorliegende Erfindung löst diese Aufgabe ausgehend von einer Fahrwerksanordnung gemäß dem Oberbegriff des Anspruchs 1 durch die im kennzeichnenden Teil des Anspruchs 1 angegebenen Merkmale. Sie löst diese Aufgabe weiterhin ausgehend von einem Verfahren gemäß dem Oberbegriff des Anspruchs 13 durch die im kennzeichnenden Teil des Anspruchs 13 angegebenen Merkmale.

Der vorliegenden Erfindung liegt die technische Lehre zu Grunde, dass man bei gattungsgemäßen Fahrwerksanordnungen eine einfache und verbesserte, weil weniger träge Lösung ermöglicht, wenn man die Steuereinrichtung nach Art eines schaltbaren Freilaufs gestaltet, sodass in einem ersten Schaltzustand Wendebewegungen der Radeinheit in einer ersten Drehrichtung zugelassen werden, während Wendebewegungen in der entgegengesetzten zweiten Drehrichtung im Wesentlichen gesperrt werden. In einem zweiten Schaltzustand der Steuereinrichtung werden dann umgekehrt Wendebewegungen in der zweiten Drehrichtung zugelassen, während Wendebewegungen in der ersten Drehrichtung im Wesentlichen gesperrt werden.

Die vorliegende Erfindung eignet sich dabei sowohl für den Einsatz im Fahrwerk selbst zwischen einem Fahrwerksrahmen (welcher in diesem Fall den Fahrzeugteil im Sinne der vorliegenden Erfindung bildet) und einer oder mehreren Radeinheiten, wie Radsätzen etc. Sie eignet sich aber auch für den Einsatz zwischen einem Wagenkasten (welcher in diesem Fall den Fahrzeugteil im Sinne der vorliegenden Erfindung bildet) und einem Fahrwerk (welches in diesem Fall die Radeinheit im Sinne der vorliegenden Erfindung bildet), beispielsweise einem Drehgestell etc.

Mit einer solchen Lösung ist es insbesondere im Bereich eines so genannten Übergangsbogens (also dem Übergang von einem geraden Streckenabschnitt in einen so genannten Vollbogen mit konstanter Gleiskrümmung und umgekehrt) möglich, die Energie des höherfrequenten Sinuslaufs der Radeinheit für die Einstellung der Radeinheit entsprechend der Gleiskrümmung (also z. B. eine bogenradiale Einstellung) zu nutzen.

Bei herkömmlichen Fahrwerksgestaltungen bedingt dieser Sinuslauf in der Regel eine Wendebewegung, welche um den bei der aktuellen Gleiskrümmung erzielbaren Optimalwert oszilliert. Diese oszillierende Wendebewegung um den Optimalwert erfolgt in der Regel mit einer Frequenz (typischerweise 2 Hz bis 10 Hz), die meist höher ist als die Frequenz der Änderung der Gleiskrümmung (typischerweise bis zu 0,5 Hz), und kann wegen ihrer sinusförmigen Natur, mithin also wegen ihres rückschwingenden Anteils, naturgemäß keinen Beitrag zur Einstellung entsprechend der Gleiskrümmung liefern.

Mit der vorliegenden Erfindung wird durch die Gestaltung nach Art eines Freilaufs in vorteilhafter Weise nur der in der aktuellen Stellrichtung erfolgende (gegebenenfalls also der über den Optimalwert überschwingende) Anteil der Wendebewegung zugelassen, während das Rückschwingen der Radeinheit zumindest im Wesentlichen unterbunden wird. Hierdurch ist es möglich, Stellenergie aus dem Sinuslauf zu nutzen, um ein (gegenüber den herkömmlichen Lösungen) schnelleres Nachführen des Wendewinkels entsprechend der aktuellen Gleiskrümmung zu erzielen. Hierdurch kann mit anderen Worten zum einen auf einfache Weise die Trägheit des passiv ausdrehenden Systems reduziert werden.

Ein weiterer Vorteil der erfindungsgemäßen Lösung liegt darin, dass die zusätzliche Stellenergie aus dem Sinuslauf genutzt werden, um ein Überschwingen über den Optimalwert, der bei gleichen mechanischen Randbedingungen mit einem herkömmlichen System erzielbar wäre, "einzufrieren". Mithin kann also gegebenenfalls bei einem solchen System mit passiv ausdrehender Radeinheit die Annäherung des Wendewinkels der Radeinheit an einen gewünschten Idealwert verbessert werden.

Gemäß einem Aspekt betrifft die Erfindung daher ein Fahrwerk, insbesondere für ein Schienenfahrzeug, mit einem Fahrzeugteil, insbesondere einem Fahrwerksrahmen oder einem Wagenkasten, einer Radeinheit und einer fluidischen, insbesondere hydraulischen, Aktuatoranordnung, wobei der Fahrzeugteil eine Längsrichtung, eine Querrichtung und eine Höhenrichtung definiert sowie über eine Federeinrichtung, insbesondere eine Primärfederung oder eine Sekundärfederung, auf der Radeinheit abgestützt ist. Die Aktuatoranordnung umfasst eine erste Aktuatorkammer und eine zweite Aktuatorkammer, welche über eine Steuereinrichtung fluidisch gekoppelt sind. Die Radeinheit ist über die Aktuatoranordnung derart mit dem Fahrzeugteil gekoppelt, dass bei einer ersten Wendebewegung der Radeinheit bezüglich des Fahrzeugteils um eine zu der Höhenrichtung parallele Wendeachse über die Steuereinrichtung ein erster Fluidstrom eines Arbeitsfluids von der ersten Aktuatorkammer zu der zweiten Aktuatorkammer erzeugt wird und bei einer der ersten Wendebewegung entgegengesetzten zweiten Wendebewegung der Radeinheit bezüglich des Fahrzeugteils über die Steuereinrichtung ein zweiter Fluidstrom des Arbeitsfluids von der zweiten Aktuatorkammer zu der ersten Aktuatorkammer erzeugt wird. Die Steuereinrichtung ist als zwischen einem ersten Betriebsmodus und einem zweiten Betriebsmodus umschaltbare Freilaufeinrichtung ausgebildet, wobei die Steuereinrichtung in dem ersten Betriebsmodus den ersten Fluidstrom zulässt und den zweiten Fluidstrom zumindest im Wesentlichen sperrt und die Steuereinrichtung in dem zweiten Betriebsmodus den zweiten Fluidstrom zulässt und den ersten Fluidstrom zumindest im Wesentlichen sperrt.

Grundsätzlich können der erste Betriebsmodus und der zweite Betriebsmodus die einzigen beiden Betriebsmodi der Steuereinrichtung sein. In diesem Fall könnte dann beispielsweise bei Geradeausfahrt ein entsprechend schnelles Umschalten zwischen den beiden Betriebsmodi vorgesehen sein, um einen stabilen Sinuslauf zu erzielen. Hierbei könnte dann über eine entsprechend abgestimmte zeitliche Abfolge der Umschaltvorgänge, mithin also eine entsprechend abgestimmte Umschaltfrequenz, gezielter Einfluss auf die Eigenschaften des Sinuslaufs, insbesondere dessen Frequenz, genommen werden. So könnte das der Sinuslauf beispielsweise an die jeweilige Fahrgeschwindigkeit angepasst werden.

Bei weiteren bevorzugten Varianten der erfindungsgemäßen Fahrwerksanordnung weist die Steuereinrichtung einen dritten Betriebsmodus auf, wobei die Steuereinrichtung in dem dritten Betriebsmodus den ersten Fluidstrom und den zweiten Fluidstrom zumindest im Wesentlichen sperrt. Hiermit kann in einfacher Weise eine Fahrwerkskonfiguration mit besonders steifer Anbindung der Radeinheit an dem Fahrzeugteil erzielt werden. Dies ist insbesondere bei Geradeausfahrt im Hinblick auf die Fahrstabilität, insbesondere bei hohen Geschwindigkeiten, von Vorteil. Ebenso kann dieser dritte Betriebsmodus aber auch bei Fahrt im Vollbogen (also einem längeren Gleisabschnitt mit konstanter Gleiskrümmung) zum Einsatz kommen, da auch hier eine steife Anbindung der auf den erreichbaren Optimalwert eingestellten bzw. ausgedrehten Radeinheit von Vorteil ist.

Zusätzlich oder alternativ kann die Steuereinrichtung einen vierten Betriebsmodus aufweisen, wobei die Steuereinrichtung in dem vierten Betriebsmodus einen bidirektionalen Fluidstrom zwischen der ersten Aktuatorkammer und der zweiten Aktuatorkammer zulässt. In einem solchen Fall wird dann also eine Konfiguration mit (gegenüber dem dritten Betriebsmodus) reduzierter Steifigkeit der Anbindung der Radeinheit an den Fahrzeugteil erzielt. In diesem Fall werden also Wendebewegungen in beiden Richtungen zugelassen, wie dies bei herkömmlichen Fahrzeugen der Fall ist. In diesem vierten Betriebsmodus kann somit beispielsweise ein Fahrverhalten wie bei einem herkömmlichen Fahrwerk mit passiv ausdrehender Radeinheit erzielt werden.

Bei bevorzugten Varianten der Erfindung ist die Steuereinrichtung zudem so gestaltet, dass der bidirektionale Fluidstrom eine gegenüber dem ersten Fluidstrom und/oder dem zweiten Fluidstrom erhöhte, insbesondere zumindest verdoppelte, Dämpfung aufweist bzw. erfährt. Hierzu kann beispielsweise eine entsprechende Drosseleinrichtung in den Fluidstrom geschaltet bzw. aktiviert werden, um diese Dämpfung zu erzielen. Gegebenenfalls kann zudem vorgesehen sein, dass die Dämpfung aktiv einstellbar ist, beispielsweise über eine entsprechend aktiv verstellbarer Drosseleinrichtung. Durch die erhöhte Dämpfung und damit die erhöhte Steifigkeit der Anbindung der Radeinheit an dem Fahrzeugteil kann beispielsweise bei Geradeausfahrt eine erhöhte Fahrstabilität bei höheren Fahrgeschwindigkeiten erzielt werden.

In diesem Zusammenhang versteht es sich, dass die Schaltenergie und /oder das Schaltsignal für das Umschalten zwischen den einzelnen Betriebsmodi auf beliebige Weise, insbesondere über beliebige Energieträger (einzeln oder in beliebiger Kombination) zur Verfügung gestellt werden kann. Insbesondere kommen hierfür (einzeln oder in beliebiger Kombination) elektrische, elektromechanische, hydraulische oder pneumatische Systeme in Betracht.

Bei bestimmten Varianten der Erfindung ist die Steuereinrichtung so gestaltet, dass sie in einem energielosen Zustand, insbesondere in einem Notbetrieb bei Ausfall einer externen Energieversorgung, selbsttätig in den dritten Betriebsmodus oder den vierten Betriebsmodus schaltet. Dabei kann die Steuereinrichtung ausgebildet sein, dass die Auswahl des dritten Betriebsmodus oder des vierten Betriebsmodus in Abhängigkeit von dem aktuellen Fahrzustand getroffen wird. So kann beispielsweise bei schneller Fahrt im geraden Gleis (zumindest zunächst) der dritte Betriebsmodus für den Notbetrieb gewählt werden, um die Fahrstabilität nicht zu gefährden, während bei Bogenfahrt (zumindest zunächst) in den vierten Betriebsmodus geschaltet werden kann.

Die Gestaltung der Steuereinrichtung nach Art eines Freilaufs kann grundsätzlich auf beliebige geeignete Weise erfolgen, welche die (umschaltbare) unidirektionale Freigabe eines der beiden Fluidströme ermöglicht. So kann beispielsweise ein aktives Verschlusselement vorgesehen sein, welches in Abhängigkeit von den Signalen einer entsprechenden Sensorik (Beschleunigungssensoren, Drucksensoren etc.) nur dann die Verbindung zwischen den beiden Aktuatorkammern freigibt, wenn sich aufgrund der über die Sensorik erfassten Randbedingungen der jeweils aktuell freizugebende Fluidstrom ergibt.

Bevorzugt umfasst die Steuereinrichtung hierzu ein Schaltelement und ein Freilaufelement, welches einen Durchlasseingang und eine Sperreingang aufweist. Dabei wird ein in das Freilaufelement über den Durchlasseingang eintretender Fluidstrom zugelassen, während ein in das Freilaufelement über den Sperreingang eintretender Fluidstrom im Wesentlichen gesperrt wird. Das Schaltelement verbindet in dem ersten Betriebsmodus die erste Aktuatorkammer mit dem Durchlasseingang, während es die zweite Aktuatorkammer mit dem Sperreingang verbindet. In dem zweiten Betriebsmodus verbindet das Schaltelement dann umgekehrt die zweite Aktuatorkammer mit dem Durchlasseingang und die erste Aktuatorkammer mit dem Sperreingang. Hiermit kann der fluidische Freilauf auf besonders einfache Weise mit herkömmlichen, einfachen Komponenten realisiert werden.

Bei bevorzugten Varianten der Erfindung kann das Schaltelement in einem dritten Betriebsmodus die erste Aktuatorkammer und die zweite Aktuatorkammer von dem Freilaufelement trennen. Hiermit kann die oben beschriebene Funktionsweise in dem dritten Betriebsmodus auf einfache Weise realisiert werden.

Zusätzlich oder alternativ kann das Schaltelement in einem vierten Betriebsmodus die erste Aktuatorkammer und die zweite Aktuatorkammer bidirektional miteinander verbinden. Hiermit kann in einfacher Weise die oben beschriebene Funktionsweise in dem vierten Betriebsmodus realisiert werden.

Das fluidische Freilaufelement kann grundsätzlich auf beliebige geeignete Weise gestaltet sein. Bevorzugt ist das Freilaufelement als Ventileinrichtung mit einer Durchlassrichtung und einer Sperrrichtung ausgebildet. Eine besonders einfache und kostengünstige Konfiguration ergibt sich dabei, wenn das Freilaufelement nach Art eines Rückschlagventils ausgebildet ist.

Das Rückschlagventil kann dabei als mit einer Vorspannung versehenes Rückschlagventil ausgebildet sein, um eine bestimmte Dämpfung des Fluidstroms in der Durchlassrichtung zu erzielen. Bevorzugt ist die Vorspannung des Rückschlagventils und/oder ein Durchlassquerschnitt des Freilaufelements zur Einstellung einer Dämpfung eines in der Durchlassrichtung durchgelassenen Fluidstroms verstellbar. Hiermit kann gegebenenfalls ein aktiv auf die aktuelle Fahrsituation abgestimmtes Verhalten des Fahrwerks, insbesondere der Steifigkeit der Anbindung der Radeinheit an dem Fahrzeugteil, erzielt werden.

Das Schaltelement kann grundsätzlich auf beliebige geeignete Weise als fluidisches Schaltelement gestaltet aufgebaut sein, welches das Umschalten zwischen den einzelnen Betriebsmodi ermöglicht. Insbesondere kann das Schaltelement als einfache, entsprechend schaltbare Ventileinrichtung ausgebildet sein.

Bei bevorzugten Varianten des erfindungsgemäßen Fahrwerks ist das Schaltelement nach Art eines 4/3-Wegeventils oder eines 4/4-Wegeventils ausgebildet, wobei das Schaltelement in einem energielosen Zustand, insbesondere einem Notbetrieb bei Ausfall einer externen Energieversorgung, bevorzugt selbsttätig in den dritten Betriebsmodus oder den vierten Betriebsmodus schaltet. Bei besonders einfach gestalteten Varianten kann das Schaltelement hierzu eine Schaltfedereinrichtung aufweisen, welche das Schaltelement in dem energielosen Zustand in den dritten Betriebsmodus oder den vierten Betriebsmodus schaltet.

Die Aktuatoranordnung kann grundsätzlich zwischen beliebigen geeigneten Komponenten der betreffenden Radeinheit und dem Fahrzeugteil wirken. Bei bestimmten Varianten der Erfindung weist die Aktuatoranordnung eine Aktuatoreinheit auf, welche derart zwischen der Radeinheit und dem Fahrzeugteil angeordnet ist, dass sie bei der ersten Wendebewegung und der zweiten Wendebewegung eine Auslenkung erfährt, wobei die erste Aktuatorkammer und die zweite Aktuatorkammer Arbeitsräume derselben Aktuatoreinheit sind. Bei dieser Lösung ist somit der Freilauf unmittelbar an einer Aktuatoreinheit realisiert, sodass sich diese Gestaltung beispielsweise für eine separate Ansteuerung einzelner Aktuatoreinheiten im Fahrwerk eignet.

Dabei können natürlich Aktuatoreinheiten auf beiden Fahrwerksseiten einer Radeinheit ebenso koordiniert angesteuert werden, wie Aktuatoreinheiten, die unterschiedlichen Radeinheiten (derselben oder unterschiedlichen Fahrwerksseiten) zugeordnet sind. Ebenso können hiermit auch die Radeinheiten bei Fahrwerken mit Einzelrädern koordiniert angesteuert werden.

Die beiden Arbeitsräume sind dabei bevorzugt auf einander abgewandten Seiten eines zur Kraft- und/oder Momentenübertragung ausgebildeten beweglichen Schnittstellenelements der Aktuatoreinheit angeordnet. Hiermit ergeben sich besonders einfach zu realisierende Konstruktionen.

Bei Varianten mit einer gekoppelten Ansteuerung einer Radeinheit (beispielsweise auf beiden Fahrwerksseiten) weist die Aktuatoranordnung bevorzugt eine erste Aktuatoreinheit und eine zweite Aktuatoreinheit auf. Die erste Aktuatoreinheit ist derart zwischen einer ersten Komponente der Radeinheit, insbesondere einer Radlagereinheit der Radeinheit, und dem Fahrzeugteil angeordnet, dass sie bei der ersten Wendebewegung und der zweiten Wendebewegung jeweils eine bestimmte Auslenkung erfährt. Gleiches gilt für die zweite Aktuatoreinheit, die derart zwischen einer zweiten Komponente der Radeinheit, insbesondere einer Radlagereinheit der Radeinheit, und dem Fahrzeugteil angeordnet ist, dass sie bei der ersten Wendebewegung und der zweiten Wendebewegung ebenfalls eine bestimmte Auslenkung erfährt. In diesem Fall ist die erste Aktuatorkammer ein Arbeitsraum der ersten Aktuatoreinheit, während die zweite Aktuatorkammer ein Arbeitsraum der zweiten Aktuatoreinheit ist. Zudem sind die erste Aktuatorkammer und die zweite Aktuatorkammer derart angeordnet, dass ein Entleeren der ersten Aktuatorkammer und ein Befüllen der zweiten Aktuatorkammer dieselbe Wendebewegung der Radeinheit unterstützt.

Bei weiteren Varianten mit einer gekoppelten Ansteuerung (beispielsweise auf beiden Fahrwerksseiten oder aber auch derselben Fahrwerksseite) zweier verschiedener Radeinheiten ist die Radeinheit eine erste Radeinheit, wobei der Fahrzeugteil dann auf einer weiteren, zweiten Radeinheit abgestützt ist und die Aktuatoranordnung eine erste Aktuatoreinheit und eine zweite Aktuatoreinheit aufweist. Die erste Aktuatoreinheit ist derart zwischen einer Komponente der ersten Radeinheit, insbesondere einer Radlagereinheit der ersten Radeinheit, und dem Fahrzeugteil angeordnet, dass sie bei der ersten Wendebewegung und der zweiten Wendebewegung wiederum eine bestimmte Auslenkung erfährt. Die zweite Aktuatoreinheit ist hierbei derart zwischen einer Komponente der zweiten Radeinheit, insbesondere einer Radlagereinheit der zweiten Radeinheit, und dem Fahrzeugteil angeordnet ist, dass sie bei der einer Wendebewegung der zweiten Radeinheit ebenfalls eine bestimmte Auslenkung erfährt. In diesem Fall ist wiederum die erste Aktuatorkammer ein Arbeitsraum der ersten Aktuatoreinheit, während die zweite Aktuatorkammer ein Arbeitsraum der zweiten Aktuatoreinheit ist. Die erste Aktuatorkammer und die zweite Aktuatorkammer sind bei dieser Gestaltung derart angeordnet, dass ein Entleeren der ersten Aktuatorkammer und ein Befüllen der zweiten Aktuatorkammer gegenläufige Wendebewegungen der ersten Radeinheit und der zweiten Radeinheit unterstützt. Mit anderen Worten wird bei dieser Variante eine Kopplung der beiden Radeinheiten realisiert, die bei Bogenfahrt ein gegenläufiges Ausdrehen der Radeinheiten bewirkt, wie es in der Regel für besonders bogenfreundliche Fahrwerke gewünscht ist.

Die Ausführung der Aktuatoranordnung bzw. der jeweiligen Aktuatoreinheit kann grundsätzlich in beliebiger geeigneter Weise erfolgen. So kann die Aktuatoranordnung wenigstens eine Aktuatoreinheit mit wenigstens einem Arbeitsraum umfassen, wobei die Aktuatoreinheit wenigstens eine Kolben-Zylinder-Anordnung umfasst, die insbesondere nach Art einer doppelt wirkenden Kolben-Zylinder-Anordnung ausgebildet ist. Hiermit lassen sich besonders einfache Aktuatoranordnungen unter Verwendung herkömmlicher Standardkomponenten erzielen.

Alternativ kann die Aktuatoranordnung wenigstens eine Aktuatoreinheit mit wenigstens einem Arbeitsraum umfassen, wobei die Aktuatoreinheit wenigstens ein elastisches Kammerelement und ein Schnittstellenelement umfasst. Das elastische Kammerelement begrenzt wenigstens die erste Aktuatorkammer, die unter einer elastischen Deformation des Kammerelements und einer Verschiebung des Schnittstellenelements mit einem Arbeitsmedium befüllbar ist. Derartige Aktuatoreinheiten sind beispielsweise grundsätzlich aus der EP 1 457 706 A1 bzw. der EP 1 457 707 A1 bekannt. Das Umschalten zwischen den einzelnen Betriebsmodi kann grundsätzlich auf beliebige geeignete Weise erfolgen, welche ein an den aktuellen Fahrzustand angepasstes Schalten ermöglicht. Hierbei können beliebige geeignete Größen berücksichtigt werden, welche entsprechende Rückschlüsse auf relevante Parameter oder Variablen zulassen, welche den aktuellen Fahrzustand ausreichend genau beschreiben.

Vorzugsweise ist die Steuereinrichtung dazu ausgebildet, in Abhängigkeit von einem Steuerbefehl einer übergeordneten Steuereinheit zwischen unterschiedlichen Betriebsmodi umzuschalten. Die übergeordnete Steuereinheit kann dabei eine eigene Sensorik umfassen. Zusätzlich oder alternativ kann die übergeordnete Steuereinheit entweder selbst Teil einer übergeordneten Fahrzeugsteuerung sein oder von dieser entsprechende, insoweit relevante Befehle und/oder Informationen zur Weiterverarbeitung erhalten.

Bevorzugt ist die übergeordnete Steuereinheit insbesondere dazu ausgebildet, den Steuerbefehl in Abhängigkeit von einem aktuellen Wert und/oder der aktuellen zeitlichen Änderung wenigstens einer tatsächlichen oder vorgegebenen Fahrzustandsgröße, insbesondere einer Krümmung eines befahrenen Gleises, einer Fahrgeschwindigkeit oder einer Beschleunigung, zu generieren. Hierbei können insbesondere eine aktuell an der jeweiligen Radeinheit anliegende und/oder anzulegende Traktionsleistung und/oder Bremsleistung Berücksichtigung finden. Dies ist insbesondere dann von Vorteil, wenn über die Steuereinrichtung keine fluidische Zwangskopplung unterschiedlicher Aktuatoreinheiten (derselben Radeinheit oder verschiedener Radeinheiten) vorliegt.

Vorzugsweise umfasst die übergeordnete Steuereinheit eine Einrichtung zur Bestimmung der aktuellen Krümmung eines befahrenen Gleises, welche typischerweise eine besonders wichtige Einflussgröße für den Schaltvorgang darstellt. Hierbei können beliebige geeignete Einrichtungen, wie insbesondere gyroskopische Sensoren oder dergleichen, zum Einsatz kommen, um die aktuellen Gleiskrümmung zu bestimmen.

Ebenso kann eine geeignete Schwingungsüberwachung bzw. Schwingungsanalyse der Wendebewegung der betreffenden Radeinheit vorgenommen werden und der Umschaltvorgang so erfolgen, das der niedrigfrequente Anteil (beispielsweise unterhalb von 2 Hz, vorzugsweise unterhalb von 1 Hz, weiter vorzugsweise unterhalb von 0,5 Hz) der Wendebewegung, welcher aus dem so genannten quasi-statischen, der aktuellen Gleiskrümmung entsprechenden Ausdrehen der Radeinheit resultiert, gegen Null geregelt wird.

Das Schalten der Steuereinheit kann grundsätzlich nach beliebig vorgebbaren, gegebenenfalls über die Zeit variablen Vorgaben erfolgen. Vorzugsweise ist die übergeordnete Steuereinheit dazu ausgebildet, in einer Fahrwegszustandsbestimmung zu erfassen, ob es sich bei einem aktuell befahrenen Fahrwegsabschnitt um einen geraden Fahrwegsabschnitt, einen Vollbogenabschnitt mit im Wesentlichen konstantem Krümmungsradius oder einen Übergangsbogenabschnitt mit sich veränderndem Krümmungsradius handelt. Die übergeordnete Steuereinheit ist in diesem Fall dazu ausgebildet, in Abhängigkeit von einem Ergebnis der Fahrwegszustandsbestimmung entsprechende Steuerbefehle für die Steuereinrichtung zu generieren. So generiert die übergeordnete Steuereinheit im Falle der Bestimmung eines Übergangsbogenabschnitts einen ersten Steuerbefehl für die Steuereinrichtung, wobei der erste Steuerbefehl bevorzugt eine Richtungsinformation über die Richtung der Fahrwegskrümmung umfasst. Im Falle der Bestimmung eines geraden Abschnitts und/oder eines Vollbogenabschnitts generiert die übergeordnete Steuereinheit einen zweiten Steuerbefehl für die Steuereinrichtung.

Weiterhin ist die Steuereinrichtung in dieser Variante dazu ausgebildet, in Abhängigkeit von dem ersten Steuerbefehl und der Richtungsinformation in den ersten Betriebsmodus oder den zweiten Betriebsmodus zu schalten. Schließlich ist die Steuereinrichtung in dieser Variante dazu ausgebildet, in Abhängigkeit von dem zweiten Steuerbefehl in einen dritten Betriebsmodus zu schalten, in dem die Steuereinrichtung den ersten Fluidstrom und den zweiten Fluidstrom zumindest im Wesentlichen sperrt. Hiermit lässt sich in einfacher Weise die oben beschriebene vorteilhafte Differenzierung der Ansteuerung und damit der Fahrwerkscharakteristik (insbesondere der Steifigkeitscharakteristik der Anbindung der Radeinheit) in diesen drei Gleisabschnittstypen erzielen.

Die vorliegende Erfindung betrifft weiterhin ein Fahrzeug, insbesondere ein Schienenfahrzeug, mit einer erfindungsgemäßen Fahrwerksanordnung. Bei einem solchen Fahrzeug können insbesondere mehrere, gegebenenfalls sogar alle Fahrwerke erfindungsgemäß gestaltet sein und insbesondere zentral durch eine übergeordnete Fahrzeugsteuerung angesteuert sein. Hierbei können insbesondere in der übergeordneten Fahrzeugsteuerung abgelegte Streckendaten (wie beispielsweise die Gleiskrümmung) der aktuell befahrenen Strecke genutzt werden, wobei dann natürlich eine entsprechende Einrichtung zur Erfassung der aktuellen Position des Fahrzeugs vorgesehen ist. Dies hat den Vorteil, dass in Kenntnis der zu erwartenden Beschaffenheit der Strecke bereits ein gewisses vorausschauendes Ansteuern der Steuereinrichtung durch die übergeordnete Fahrzeugsteuerung möglich ist.

Schließlich betrifft die Erfindung ein Verfahren zum Beeinflussen einer Wendebewegung einer Radeinheit einer Fahrwerksanordnung, insbesondere eines Schienenfahrzeugs, bezüglich eines Fahrzeugteils, insbesondere bezüglich eines Fahrwerksrahmens oder bezüglich eines Wagenkastens, der eine Längsrichtung, eine Querrichtung und eine Höhenrichtung definiert sowie über eine Federeinrichtung, insbesondere eine Primärfederung oder eine Sekundärfederung, auf der Radeinheit abgestützt ist. Bei diesem Verfahren wird bei einer ersten Wendebewegung der Radeinheit bezüglich des Fahrzeugteils um eine zu der Höhenrichtung parallele Wendeachse ein erster Fluidstrom eines Arbeitsfluids von einer ersten Aktuatorkammer einer Aktuatoranordnung zu einer zweiten Aktuatorkammer der Aktuatoranordnung erzeugt. Bei einer der ersten Wendebewegung entgegengesetzten zweiten Wendebewegung der Radeinheit bezüglich des Fahrzeugteils wird hingegen ein zweiter Fluidstrom des Arbeitsfluids von der zweiten Aktuatorkammer zu der ersten Aktuatorkammer erzeugt. In einem ersten Betriebsmodus wird nach Art eines Freilaufs der erste Fluidstrom zugelassen und der zweite Fluidstrom zumindest im Wesentlichen gesperrt. In einem zweiten Betriebsmodus wird wiederum nach Art eines Freilaufs der zweite Fluidstrom zugelassen und der erste Fluidstrom zumindest im Wesentlichen gesperrt.

Mit diesem Verfahren lassen sich die oben im Zusammenhang mit der erfindungsgemäßen Fahrwerksanordnung beschriebenen Varianten und Vorteile in demselben Maße realisieren, sodass insoweit auf die obigen Ausführungen verwiesen wird.

Vorzugsweise wird in einem dritten Betriebsmodus der erste Fluidstrom und der zweite Fluidstrom zumindest im Wesentlichen gesperrt. Zusätzlich oder alternativ wird in einem vierten Betriebsmodus ein bidirektionaler Fluidstrom zwischen der ersten Aktuatorkammer und der zweiten Aktuatorkammer zugelassen , wobei der bidirektionale Fluidstrom insbesondere eine gegenüber dem ersten Fluidstrom und/oder dem zweiten Fluidstrom erhöhte, insbesondere zumindest verdoppelte, Dämpfung aufweist. Insbesondere in einem energielosen Zustand, insbesondere einem Notbetrieb bei Ausfall einer externen Energieversorgung, kann selbsttätig in den dritten Betriebsmodus oder den vierten Betriebsmodus geschaltet werden.

Bei bestimmten Varianten des erfindungsgemäßen Verfahrens sind die erste Aktuatorkammer und die zweite Aktuatorkammer Arbeitsräume einer Aktuatoreinheit, welche bei der ersten Wendebewegung und der zweiten Wendebewegung eine Auslenkung erfährt.

Bei Varianten des erfindungsgemäßen Verfahrens mit einer gekoppelten Ansteuerung einer Radeinheit (beispielsweise auf beiden Fahrwerksseiten) ist die erste Aktuatorkammer ein Arbeitsraum einer mit einer ersten Komponente Radeinheit verbundenen ersten Aktuatoreinheit und die zweite Aktuatorkammer ein Arbeitsraum einer mit einer zweiten Komponente der Radeinheit verbundenen zweiten Aktuatoreinheit, wobei ein Entleeren der ersten Aktuatorkammer und ein Befüllen der zweiten Aktuatorkammer dieselbe Wendebewegung der Radeinheit unterstützt.

Bei weiteren Varianten des erfindungsgemäßen Verfahrens mit einer gekoppelten Ansteuerung (beispielsweise auf beiden Fahrwerksseiten oder aber auch derselben Fahrwerksseite) zweier verschiedener Radeinheiten ist die erste Aktuatorkammer ein Arbeitsraum einer ersten Aktuatoreinheit, die mit einer ersten Radeinheit der Fahrwerksanordnung verbunden ist, während die zweite Aktuatorkammer ein Arbeitsraum einer zweiten Aktuatoreinheit ist, die mit einer zweiten Radeinheit der Fahrwerksanordnung verbunden ist, wobei ein Entleeren der ersten Aktuatorkammer und ein Befüllen der zweiten Aktuatorkammer gegenläufige Wendebewegungen der ersten Radeinheit und der zweiten Radeinheit unterstützt.

Vorzugweise wird in Abhängigkeit von einem Steuerbefehl einer übergeordneten Steuereinheit zwischen unterschiedlichen Betriebsmodi umgeschaltet. Dabei kann die übergeordnete Steuereinheit den Steuerbefehl in Abhängigkeit von einem aktuellen Wert und/oder der aktuellen zeitlichen Änderung wenigstens einer tatsächlichen oder vorgegebenen Fahrzustandsgröße, insbesondere einer Krümmung eines befahrenen Gleises, einer Fahrgeschwindigkeit oder einer Beschleunigung, generieren. Zusätzlich oder alternativ kann in einer Fahrwegszustandsbestimmung erfasst werden, ob es sich bei einem aktuell befahrenen Fahrwegsabschnitt um einen geraden Fahrwegsabschnitt, einen Vollbogenabschnitt mit im Wesentlichen konstantem Krümmungsradius oder einen Übergangsbogenabschnitt mit sich veränderndem Krümmungsradius handelt. In Abhängigkeit von einem Ergebnis der Fahrwegszustandsbestimmung wird dann im Falle der Bestimmung eines Übergangsbogenabschnitts in Abhängigkeit von der Richtungsinformation in den ersten Betriebsmodus oder den zweiten Betriebsmodus geschaltet, während im Falle der Bestimmung eines geraden Abschnitts und/oder eines Vollbogenabschnitts in einen dritten Betriebsmodus geschaltet wird, in dem der erste Fluidstrom und der zweiten Fluidstrom zumindest im Wesentlichen gesperrt wird.

Weitere bevorzugte Ausgestaltungen der Erfindung ergeben sich aus den Unteransprüchen bzw. der nachstehenden Beschreibung bevorzugter Ausführungsbeispiele, welche auf die beigefügten Zeichnungen Bezug nimmt.

### Kurze Beschreibung der Zeichnungen

- Figur 1: ist eine schematische Seitenansicht einer bevorzugten Ausführungsform des erfindungsgemäßen Fahrzeugs mit einer bevorzugten Ausführungsform der erfindungsgemäßen Fahrwerksanordnung in Form eines Fahrwerks;
- Figur 2: ist eine schematische Ansicht des Fahrwerks aus Figur 1 von unten mit ausgelenkten Radeinheiten;
- Figur 3: ist eine schematische Ansicht eines Teils des Fahrwerks aus Figur 2 in einem ersten Betriebszustand;
- Figur 4: ist eine schematische Ansicht eines Teils des Fahrwerks aus Figur 3 in einem zweiten Betriebszustand;
- Figur 5: ist eine schematische Ansicht eines Teils des Fahrwerks aus Figur 3 in einem dritten Betriebszustand;
- Figur 6: ist eine schematische Ansicht eines Teils einer Steuereinheit einer weiteren bevorzugten Ausführungsform der erfindungsgemäßen Fahrwerksanordnung;
- Figur 7: ist eine schematische Darstellung der Verschaltung der Aktuatoreinheiten einer weiteren bevorzugten Ausführungsform der erfindungsgemäßen Fahrwerksanordnung;
- Figur 8: ist eine schematische Darstellung der Verschaltung der Aktuatoreinheiten einer weiteren bevorzugten Ausführungsform der erfindungsgemäßen Fahrwerksanordnung;
- Figur 9: ist eine schematische Darstellung der Verschaltung der Aktuatoreinheiten einer weiteren bevorzugten Ausführungsform der erfindungsgemäßen Fahrwerksanordnung;
- Figur 10: ist eine schematische Darstellung der Verschaltung der Aktuatoreinheiten einer weiteren bevorzugten Ausführungsform der erfindungsgemäßen Fahrwerksanordnung.
- Figur 11: ist eine schematische Ansicht eines Teils einer weiteren bevorzugten Ausführungsform des erfindungsgemäßen Fahrzeugs mit einer bevorzugten Ausführungsform der erfindungsgemäßen Fahrwerksanordnung;

### Detaillierte Beschreibung der Erfindung

### Erstes Ausführungsbeispiel

Im Folgenden wird unter Bezugnahme auf die Figuren 1 bis 3 ein erstes bevorzugtes Ausführungsbeispiel des erfindungsgemäßen Fahrzeugs in Form eines Schienenfahrzeugs 101 beschrieben. Bei dem Schienenfahrzeug 101 handelt es sich um einen Wagen eines Triebzugs, dessen Nennbetriebsgeschwindigkeit oberhalb von 180 km/h, nämlich bei vₙ = 200 km/h, liegt.

Das Fahrzeug 101 umfasst einen Wagenkasten 102, der im Bereich seiner beiden Enden in herkömmlicher Weise jeweils auf einer erfindungsgemäßen Fahrwerksanordnung in Form eines Drehgestells 103 mit zwei Radeinheiten in Form eines ersten Radsatzes 104.1 und eines zweiten Radsatzes 104.2 abgestützt ist. Es versteht sich jedoch, dass die vorliegende Erfindung auch in Verbindung mit anderen Konfigurationen eingesetzt werden kann, bei denen der Wagenkasten lediglich unmittelbar auf einem Fahrwerk abgestützt ist. Ebenso können anstelle von Radsätzen auch anderweitige Radeinheiten, wie beispielsweise Radpaare oder aber auch Einzelräder, vorgesehen sein.

Zum einfacheren Verständnis der nachfolgenden Erläuterungen ist in den Figuren ein (durch die Radaufstandsebene des Drehgestells 103 vorgegebenes) Fahrzeug-Koordinatensystem x,y,z angegeben, in dem die x-Koordinate die Fahrzeuglängsrichtung, die y-Koordinate die Fahrzeugquerrichtung und die z-Koordinate die Fahrzeughöhenrichtung des Schienenfahrzeugs 101 bezeichnen.

Das jeweilige Drehgestell 103 umfasst einen Fahrwerksrahmen in Form eines im Wesentlichen H-förmigen Drehgestellrahmens 105, der hier einen Fahrzeugteil im Sinne der vorliegenden Erfindung darstellt und über je eine Federeinrichtung in Form einer Primärfederung 106 auf den Radsatzlagergehäusen 107 der Radsätze 104.1 bzw. 104.2 abgestützt ist

Wie der Figur 2 zu entnehmen ist, wirkt zwischen den Radsätzen 104.1 bzw. 104.2 und dem Drehgestellrahmen 105 eine fluidische Aktuatoranordnung 108. Die Aktuatoranordnung 108 umfasst vier fluidische Aktuatoreinheiten in Form von Hydraulikzylindern 109, wobei jeweils ein Hydraulikzylinder 109 gelenkig zwischen eines der Radsatzlagergehäuse 107 und den Drehgestellrahmen 105 geschaltet ist.

Die jeweilige Aktuatoreinheit 109 erfährt somit bei einer ersten Wendebewegung des zugehörigen Radsatzes 104.1 bzw. 104.2 bezüglich des Fahrwerksrahmens 105 um eine zu der Höhenrichtung (z-Richtung) parallele Wendeachse (wie dies in Figur 2 dargestellt ist) eine bestimmte erste Auslenkung in der Fahrzeuglängsrichtung. Bei einer der ersten Wendebewegung entgegengesetzten zweiten Wendebewegung des zugehörigen Radsatzes 104.1 bzw. 104.2 erfährt die jeweilige Aktuatoreinheit 109 dann natürliche eine der ersten Auslenkung in der Fahrzeuglängsrichtung entgegengesetzte zweite Auslenkung.

Im vorliegenden Beispiel sind die Aktuatoreinheiten 109 so angeordnet, dass ihre Wirkrichtung in der in Figur 2 durch die gestrichelte Kontur 110 angedeuteten Neutralstellung (im geraden ebenen Gleis) im Wesentlichen parallel zur Fahrzeuglängsrichtung (x-Richtung) verläuft. Es versteht sich jedoch, dass bei anderen Varianten der Erfindung auch eine andere Gestaltung und/oder Anordnung und/oder Wirkrichtung der Aktuatoreinheiten vorgesehen sein kann. So können beispielsweise rotatorische Aktuatoreinheiten verwendet werden, welche unmittelbar eine rotatorische Bewegung bzw. ein Drehmoment zur Verfügung stellen. Ebenso können natürlich auch Getriebe zwischen die Aktuatoreinheit und den zugehörige Radsatz geschaltet sein, welche eine entsprechende Bewegungsübersetzung bzw. Leistungsübersetzung liefern. Ebenso kann natürlich ein beliebiger anderer Angriffspunkt der jeweiligen Aktuatoreinheit an dem Drehgestellrahmen und/oder der Radeinheit gewählt sein.

Wie den Figuren 3 bis 5, insbesondere der Figur 3, zu entnehmen ist, ist die Aktuatoreinheit 109 jeweils als doppelt wirkender Zylinder mit einer ersten Aktuatorkammer 109.1 und einer zweiten Aktuatorkammer 109.2 gestaltet, welche die Arbeitsräume zu beiden Seiten eines Kolbens 109.3 bilden. Der Kolben 109.3 bildet zusammen mit einer Kolbenstange 109.4 ein bewegliches Schnittstellenelement, über welches der Hydraulikzylinder 109 gelenkig mit dem zugehörigen Radsatzlagergehäuse 107 verbunden ist.

Es versteht sich jedoch, dass bei anderen Varianten der Erfindung auch eine andere Gestaltung der jeweiligen Aktuatoreinheit vorgesehen sein kann. So können beispielsweise anstelle eines doppelt wirkenden Hydraulikzylinders wenigstens zwei einfach wirkende Hydraulikzylinder mit entgegengesetzten Wirkrichtungen vorgesehen sein.

Ebenso kann die Aktuatoreinheit 109 wenigstens ein elastisches Kammerelement und ein Schnittstellenelement umfassen, wie dies grundsätzlich aus der EP 1 457 706 A1 bzw. der EP 1 457 707 A1 bekannt. Das beispielsweise mit dem Fahrwerksrahmen verbundene elastische Kammerelement begrenzt dann die beiden Aktuatorkammern 109.1 und 109.2, die unter einer elastischen Deformation des Kammerelements und einer Verschiebung des mit der Radeinheit verbundenen Schnittstellenelements mit einem Arbeitsmedium befüllbar sind.

Die Aktuatoranordnung 108 umfasst weiterhin eine Steuereinrichtung 111, wobei im vorliegenden Beispiel jeder Aktuatoreinheit 109 eine Steuereinheit 111.1 der Steuereinrichtung 111 zugeordnet ist, mittels derer die erste Aktuatorkammer 109.1 und die zweite Aktuatorkammer 109.2 der zugehörigen Aktuatoreinheit 109 fluidisch gekoppelt sind.

Die Steuereinheit 111.1 koppelt die erste Aktuatorkammer 109.1 und die zweite Aktuatorkammer 109.2 derart, dass in einem ersten Betriebsmodus BM1 der Steuereinrichtung 111, wie er in Figur 3 dargestellt ist, ein erster Fluidstrom FS1 eines Arbeitsfluids von der ersten Aktuatorkammer 109.1 zu der zweiten Aktuatorkammer 109.2 zugelassen wird, während ein entgegengesetzter zweiter Fluidstrom FS2 des Arbeitsfluids von der zweiten Aktuatorkammer 109.2 zu der ersten Aktuatorkammer 109.1 zumindest im Wesentlichen gesperrt wird.

Demgemäß ist in dem ersten Betriebsmodus BM1 lediglich ein Ausfahren des Schnittstellenelements 109.3, 109.4 in der ersten Richtung R1 möglich, wie es in Figur 3 dargestellt ist. Ein Einfahren des Schnittstellenelements 109.3, 109.4 in einer (der ersten Richtung R1) entgegengesetzten zweiten Richtung R2 ist hingegen nicht möglich.

In einem zweiten Betriebsmodus BM2 der Steuereinrichtung 111, wie er in Figur 4 dargestellt ist, lässt die Steuereinheit 111.1 jedoch den zweiten Fluidstrom FS2 zu, während sie den ersten Fluidstrom FS1 zumindest im Wesentlichen sperrt. Demgemäß ist in dem zweiten Betriebsmodus BM2 lediglich ein Einfahren des Schnittstellenelements 109.3, 109.4 in der zweiten Richtung R2 möglich, während nunmehr ein Ausfahren des Schnittstellenelements 109.3, 109.4 in der ersten Richtung R1 verhindert ist.

Die Steuereinrichtung 111 ist mit anderen Worten nach Art eines schaltbaren fluidischen Freilaufs gestaltet, welcher in einem bestimmten Schaltzustand jeweils einen Fluidstrom in einer (vom Schaltzustand abhängigen) ersten Richtung zulässt, während er einen Fluidstrom in einer entgegengesetzten zweiten Richtung zumindest im Wesentlichen sperrt.

Hiermit ist es möglich, die dem ersten Radsatz 104.1 zugeordneten Aktuatoreinheiten 109 über die Steuereinrichtung 111 jeweils derart koordiniert anzusteuern, dass der erste Radsatz 104.1 nur eine Wendebewegung in einer ersten Drehrichtung DR1 ausführen kann, während eine Wendebewegung in der entgegengesetzten zweiten Drehrichtung DR2 verhindert wird. Gleichermaßen können die dem zweiten Radsatz 104.2 zugeordneten Aktuatoreinheiten 109 derart koordiniert angesteuert werden, dass er nur eine Wendebewegung in der zweiten Drehrichtung DR2 ausführen kann, während die Wendebewegung in der ersten Drehrichtung DR1 verhindert wird.

Mithin kann hiermit also über die Steuereinrichtung 111 erzwungen werden, dass die beiden Radsätze 104.1, 104.2 ausschließlich gegenläufige Wendebewegungen ausführen, wie dies in Figur 2 dargestellt ist. Derartige gegenläufige Wendebewegungen der beiden Radsätze eines Fahrwerks sind typischerweise im Gleisbogen erwünscht, da hiermit zumindest eine Annäherung an die erwünscht verschleißarme und geräuscharme bogenradiale Einstellung der Radsätze 104.1,104.2 erreicht werden kann.

Es sei an dieser Stelle nochmals betont, dass die Wendebewegungen der Radsätze 104.1 und 104.2 im vorliegenden Beispiel ausschließlich aus den Kräften der Rad-Schiene-Paarung resultieren. Mithin erfolgt also bei dem Fahrwerk 103 ausschließlich ein so genanntes passives Ausdrehen der Radsätze 104.1, 104.2.

Im vorliegenden Beispiel weist die Steuereinrichtung 111 weiterhin einen dritten Betriebsmodus BM3 auf, in dem die Steuereinheit 111.1 den ersten Fluidstrom FS1 und den zweiten Fluidstrom FS2 zumindest im Wesentlichen sperrt. Ein solches Sperren der beiden Fluidströme FS1 und FS2 ermöglicht es, beispielsweise bei Geradeausfahrt oder im Vollbogen (mit konstanter Gleiskrümmung), die Anbindung des jeweiligen Radsatzes 104.1 bzw. 104.2 an den Drehgestellrahmen 105 zu versteifen, was nicht zuletzt im Hinblick auf die Fahrdynamik bei hohen Fahrgeschwindigkeiten von Vorteil ist.

In diesem Zusammenhang sei angemerkt, dass das im Wesentlichen vollständige Sperren eines Fluidstroms im Sinne der vorliegenden Erfindung Zustände umfassen soll, bei denen kleinere Leckageströme in der Sperrrichtung fließen. Wesentlich ist lediglich, dass unter den dynamischen Bedingungen im Betrieb des Fahrzeugs 101 in dem jeweiligen Betriebsmodus keine nennenswerten Rückstellbewegungen in der Sperrrichtung an der Radeinheit entstehen.

Die Steuereinrichtung 111 ist im vorliegenden Beispiel derart ausgeführt, dass sie in Abhängigkeit von dem aktuellen Fahrzustand des Fahrzeugs in den jeweils geeigneten Betriebsmodus BM1 bis BM3 schaltet. Wie nachfolgend noch näher erläutert wird, können hierbei beliebige geeignete Größen berücksichtigt werden, welche entsprechende Rückschlüsse auf relevante Parameter oder Variablen zulassen, welche den aktuellen Fahrzustand ausreichend genau beschreiben.

Mit der beschriebenen Gestaltung der Steuereinrichtung 111 ist es insbesondere im Bereich eines Übergangsbogens möglich, die Energie des höherfrequenten Sinuslaufs des jeweiligen Radsatzes 104.1, 104.2 für die Einstellung des jeweiligen Radsatzes 104.1, 104.2 entsprechend der Gleiskrümmung K (also z. B. eine bogenradiale Einstellung) zu nutzen. So wird im vorliegenden Beispiel, wie oben erläutert wurde, durch die Gestaltung der Steuereinrichtung 111 nach Art eines Freilaufs in vorteilhafter Weise nur der in der aktuell erwünschten bzw. erforderlichen Stellrichtung erfolgende (gegebenenfalls über den bei herkömmlichen Gestaltungen erzielbaren Optimalwert überschwingende) Anteil der aus dem Sinuslauf resultierenden Wendebewegung zugelassen, während das Rückschwingen zumindest im Wesentlichen unterbunden wird. Hierdurch ist es möglich, Stellenergie aus dem Sinuslauf zu nutzen, um ein (gegenüber den herkömmlichen Lösungen) schnelleres Nachführen des Wendewinkels entsprechend der aktuellen Gleiskrümmung K zu erzielen. Hierdurch kann mit anderen Worten zum einen auf einfache Weise die Trägheit des passiv ausdrehenden Systems reduziert werden.

Ein weiterer Vorteil der erfindungsgemäßen Lösung liegt darin, dass die zusätzliche Stellenergie aus dem Sinuslauf des jeweiligen Radsatzes 104.1, 104.2 genutzt wird, um ein Überschwingen über den mit herkömmlichen Gestaltungen (bei gleichen mechanischen Randbedingungen) erzielbaren Optimalwert "einzufrieren". Mithin kann also bei dem vorliegenden Fahrwerk 103 die Annäherung des Wendewinkels der Radsätze 104.1,104.2 an einen gewünschten Idealwert in vorteilhafter Weise verbessert werden.

Im vorliegenden Beispiel ist die Steuereinrichtung 111 dazu ausgebildet, in Abhängigkeit von einem Steuerbefehl SB einer übergeordneten Steuereinheit 112 zwischen den unterschiedlichen Betriebsmodi umzuschalten. Die übergeordnete Steuereinheit kann dabei eine eigene Sensorik 113 umfassen. Zusätzlich oder alternativ kann die übergeordnete Steuereinheit entweder selbst Teil einer übergeordneten Fahrzeugsteuerung sein oder von dieser entsprechende, insoweit relevante Befehle und/oder Informationen zur Weiterverarbeitung erhalten.

Im vorliegenden Beispiel ist die übergeordnete Steuereinheit 112 dazu ausgebildet, den Steuerbefehl SB in Abhängigkeit von einem aktuellen Wert und/oder der aktuellen zeitlichen Änderung wenigstens einer tatsächlichen oder vorgegebenen Fahrzustandsgröße zu generieren. Bei dieser Fahrzustandsgröße kann es sich beispielsweise um die Krümmung K des befahrenen Gleisabschnitts handeln. Ebenso können zusätzlich oder alternativ die Fahrgeschwindigkeit und/oder eine Beschleunigung des Fahrzeugs 101 oder einzelner Komponenten des Fahrzeugs 101, insbesondere des Fahrwerks 103, als derartige Fahrzustandsgröße Verwendung finden. Hierbei können insbesondere eine aktuell an dem jeweiligen Radsatz 104.1 bzw. 104.2 anliegende und/oder anzulegende Traktionsleistung und/oder Bremsleistung Berücksichtigung finden. Dies ist insbesondere im vorliegenden Beispiel von Vorteil, indem keine fluidische Zwangskopplung der einzelnen Aktuatoreinheiten 109 vorliegt.

Die Sensorik 113 der übergeordneten Steuereinheit 112 umfasst im vorliegenden Beispiel eine Einrichtung zur Bestimmung der aktuellen Krümmung K des befahrenen Gleises, welche typischerweise eine besonders wichtige Einflussgröße für den Schaltvorgang darstellt. Hierbei können beliebige geeignete Einrichtungen, wie insbesondere gyroskopische Sensoren oder dergleichen, in herkömmlicher Weise zum Einsatz kommen, um die aktuelle Gleiskrümmung K zu bestimmen.

Ebenso kann in der übergeordneten Steuereinheit 112 eine geeignete Schwingungsüberwachung bzw. Schwingungsanalyse der Wendebewegung des jeweiligen Radsatzes 104.1, 104.2 vorgenommen werden und der Umschaltvorgang zwischen dem ersten Betriebsmodus BM1 und dem zweiten Betriebsmodus BM2 derart erfolgen, dass der niedrigfrequente Anteil (beispielsweise unterhalb von 2 Hz, vorzugsweise unterhalb von 1 Hz, weiter vorzugsweise unterhalb von 0,5 Hz) der Wendebewegung, welcher aus dem so genannten quasi-statischen, der aktuellen Gleiskrümmung entsprechenden Ausdrehen des jeweiligen Radsatzes 104.1, 104.2 resultiert, gegen Null geregelt wird.

Zum Umschalten zwischen den Betriebsmodi BM1 bis BM3 ist die übergeordnete Steuereinheit 112 im vorliegenden Beispiel dazu ausgebildet, in einer Fahrwegszustandsbestimmung zu erfassen, ob es sich bei einem aktuell befahrenen Fahrwegsabschnitt um einen geraden Fahrwegsabschnitt, einen Vollbogenabschnitt oder einen Übergangsbogenabschnitt handelt. Die übergeordnete Steuereinheit 112 generiert dann in Abhängigkeit von einem Ergebnis der Fahrwegszustandsbestimmung entsprechende Steuerbefehle SB für die Steuereinrichtung 111. So generiert die übergeordnete Steuereinheit 112 im Falle der Bestimmung eines Übergangsbogenabschnitts einen ersten Steuerbefehl SB1 für die Steuereinrichtung 111, der eine Richtungsinformation über die Richtung der Fahrwegskrümmung umfasst. Demgegenüber generiert die übergeordnete Steuereinheit 112 im Falle der Bestimmung eines geraden Abschnitts und/oder eines Vollbogenabschnitts einen zweiten Steuerbefehl SB2 für die Steuereinrichtung 111.

Die einzelnen Steuereinheiten 111.1 der Steuereinrichtung 111 schalten dann in Abhängigkeit von dem ersten Steuerbefehl SB1 und der darin enthaltenen Richtungsinformation in den ersten Betriebsmodus oder den zweiten Betriebsmodus. Hierbei ist anzumerken, dass im vorliegenden Beispiel die Betätigung der einzelnen Steuereinheiten 111.1 derart erfolgt, dass die beiden Steuereinheiten 111.1 auf der einen Fahrwerksseite in den ersten Betriebsmodus BM1 schalten, während die beiden Steuereinheiten 111.1 auf der anderen Fahrwerkseite in den zweiten Betriebsmodus BM2 schalten und umgekehrt. Hierdurch wird auf signaltechnischem bzw. steuerungstechnischem Wege eine gegenläufige Kopplung der Wendebewegungen der beiden Radsätze 104.1 und 104.2 erzielt, wie sie für einen guten Bogenlauf erwünscht ist. Erhält die Steuereinrichtung 111 hingegen den zweiten Steuerbefehl SB2, so schaltet sie in den oben beschriebenen dritten Betriebsmodus BM3.

Im vorliegenden Beispiel wird somit entsprechend diesen drei Gleisabschnittstypen (gerade Strecke, Übergangsbogen, Vollbogen) jeweils eine vorteilhafte Differenzierung der Ansteuerung der Aktuatoreinheiten 109 vorgenommen und damit eine geeignete Anpassung der Fahrwerkscharakteristik (insbesondere der Steifigkeitscharakteristik der Anbindung der Radsätze 104.1 und 104.2 an dem Fahrwerksrahmen 105) erzielt. Die rein signaltechnische bzw. steuerungstechnische Kopplung der Wendebewegungen der beiden Radsätze 104.1 und 104.2 hat dabei den Vorteil, dass sie besonders einfach und Platz sparend realisiert werden kann.

Um die oben beschriebenen Betriebsmodi BM1 bis BM3 zu realisieren, umfasst die Steuereinheit 111.1 der Steuereinrichtung 111 ein Schaltelement im Form eines elektrisch ansteuerbaren 4/3-Wegeventils 111.2 und ein Freilaufelement in Form eines Rückschlagventils 111.3.

Das Rückschlagventil 111.3 weist in herkömmlicher Weise einen Durchlasseingang 111.4 und eine Sperreingang 111.5 auf. Hierbei wird ein in das Rückschlagventil 111.3 über den Durchlasseingang 111.4 eintretender Fluidstrom zugelassen, während ein in das Rückschlagventil 111.3 über den Sperreingang 111.5 eintretender Fluidstrom im Wesentlichen gesperrt.

Das Schaltelement 111.2 wird durch die übergeordnete Steuereinheit 112 so angesteuert, dass es in dem ersten Betriebsmodus BM1 (Figur 3) die erste Aktuatorkammer 109.1 mit dem Durchlasseingang 111.4 verbindet, während es die zweite Aktuatorkammer 109.2 mit dem Sperreingang 111.5 verbindet. In dem zweiten Betriebsmodus BM2 (Figur 4) verbindet das Schaltelement 111.2 dann umgekehrt die zweite Aktuatorkammer 109.2 mit dem Durchlasseingang 111.4 und die erste Aktuatorkammer 109.1 mit dem Sperreingang 111.5. Hiermit wird der fluidische Freilauf im vorliegenden Beispiel auf besonders einfache Weise mit herkömmlichen, einfachen Komponenten realisiert.

Das Schaltelement 111.2 wird durch die übergeordnete Steuereinheit 112 weiterhin so angesteuert, dass es in dem dritten Betriebsmodus BM3 (Figur 5) die erste Aktuatorkammer 109.1 und die zweite Aktuatorkammer 109.2 von dem Rückschlagventil 109.3 trennt und somit beide Fluidströme FS1 und FS2 unterbindet.

Das Rückschlagventil 111.3 ist im vorliegenden Beispiel als mit einer Vorspannung versehenes Rückschlagventil ausgebildet, wodurch eine vorgebbare Dämpfung D des Fluidstroms in der Durchlassrichtung erzielt werden kann. Hierbei kann die Vorspannung des Rückschlagventils 111.3 und/oder ein Durchlassquerschnitt des Rückschlagventils zur Einstellung der Dämpfung D des durchgelassenen Fluidstroms aktiv durch die übergeordnete Steuereinheit 112 verstellbar sein, um ein aktiv auf die aktuelle Fahrsituation abgestimmtes Verhalten des Fahrwerks 103, insbesondere eine abgestimmte Steifigkeit der Anbindung der Radsätze 104.1 und 104.2 an dem Fahrwerksrahmen 105, zu erzielen.

Im vorliegenden Beispiel ist die Steuereinrichtung 111, genauer gesagt das jeweilige Schaltelement 111.2, so gestaltet, dass in einem energielosen Zustand, insbesondere in einem Notbetrieb bei Ausfall einer externen Energieversorgung, selbsttätig in den dritten Betriebsmodus BM3 geschaltet wird. Das Schaltelement 111.2 umfasst hierzu eine Schaltfedereinrichtung 111.6, welche das Schaltelement 111.2 in dem energielosen Zustand in die Schaltstellung verfährt, welche dem dritten Betriebsmodus BM3 entspricht (Figur 5).

Es sei an dieser Stelle noch erwähnt, dass die jeweilige Aktuatoreinheit 109 zusammen mit der zugeordneten Steuereinrichtung 111 bevorzugt als eine räumlich kompakte Komponente ausgebildet ist, da hiermit eine besonders Platz sparende Konfiguration erzielt werden kann. Dies gilt im Übrigen natürlich nicht nur für eine Kolben-Zylinder-Anordnung, wie sie bei den Aktuatoreinheiten 109 realisiert ist, sondern unabhängig von der konkreten Gestaltung bzw. dem Funktionsprinzip der Aktuatoreinheit.

### Zweites Ausführungsbeispiel

Im Folgenden wird unter Bezugnahme auf die Figuren 1 bis 6 ein weiteres bevorzugtes Ausführungsbeispiel des erfindungsgemäßen Schienenfahrzeugs 101 mit einem zweiten bevorzugten Ausführungsbeispiel der erfindungsgemäßen Fahrwerksanordnung in Form eines Fahrwerks 203 beschrieben. Das Fahrwerk 203 kann das Fahrwerk 103 in dem Fahrzeug 101 ersetzen. Das Fahrwerk 203 gleicht in seiner grundsätzlichen Funktion und seinem grundsätzlichen Aufbau dem Fahrwerk 103, sodass hier lediglich auf die Unterschiede eingegangen werden soll. Insbesondere sind gleichartige Komponenten mit um den Wert 100 erhöhten Bezugszeichen versehen, während identische Komponenten mit identischen Bezugszeichen versehen sind. Sofern nachfolgend keine anderweitigen Ausführungen gemacht werden, wird hinsichtlich der Merkmale und Eigenschaften dieser Komponenten ausdrücklich auf die obigen Ausführungen verwiesen.

Der einzige Unterschied des Fahrwerks 203 zu dem Fahrwerk 103 besteht in der Gestaltung der jeweiligen Steuereinheit 211.1 der Steuereinrichtung 211, genauer gesagt der Gestaltung des Schaltelements 211.2 der Steuereinheit 211.1. Das Schaltelement 211.2 ist im vorliegenden Beispiel als elektrisch ansteuerbares 4/4 Wegeventil ausgebildet, welches gegenüber dem Schaltelement 111.2 lediglich um eine weitere Schaltposition erweitert ist, welche einem vierten Betriebsmodus BM4 entspricht.

In diesem vierten Betriebsmodus BM4 lässt das Schaltelement 211.2 einen bidirektionalen Fluidstrom zwischen der ersten Aktuatorkammer 109.1 und der zweiten Aktuatorkammer 109.2 zu . In einem solchen Fall wird dann also eine Konfiguration mit (gegenüber dem dritten Betriebsmodus BM3) reduzierter Steifigkeit der Anbindung des jeweiligen Radsatzes 104.1 und 104.2 an dem Fahrwerksrahmen 105 erzielt. Mithin werden also in dem vierten Betriebsmodus BM4 Wendebewegungen in beiden Drehrichtungen DR1 und DR2 zugelassen, wie dies bei herkömmlichen Fahrzeugen der Fall ist. In diesem vierten Betriebsmodus BM4 kann somit ein Fahrverhalten wie bei einem herkömmlichen Fahrwerk mit passiv ausdrehenden Radsätzen 104.1 und 104.2 erreicht werden.

Im vorliegenden Beispiel ist das Schaltelement 211.2 so gestaltet, dass der bidirektionale Fluidstrom in dem vierten Betriebsmodus BM4 eine gegenüber dem ersten Fluidstrom FS1 und dem zweiten Fluidstrom FS2 erhöhte, nämlich beispielsweise verdoppelte, Dämpfung D erfährt. Hierzu ist eine entsprechende Drosseleinrichtung 211.7 in den bidirektionalen Fluidstrom geschaltet. Zudem kann vorgesehen sein, dass die Dämpfung D aktiv einstellbar ist, beispielsweise indem die Drosseleinrichtung 211.7 aktiv durch die übergeordnete Steuereinheit 112 angesteuert wird. Durch die erhöhte Dämpfung D und damit die erhöhte Steifigkeit der Anbindung der Radsätze 104.1 und 104.2 an dem Fahrwerksrahmen 105 kann beispielsweise bei Geradeausfahrt eine erhöhte Fahrstabilität bei höheren Fahrgeschwindigkeiten erzielt werden.

Im vorliegenden Beispiel ist die Steuereinrichtung 211 so gestaltet, dass sie in einem energielosen Zustand, insbesondere in einem Notbetrieb bei Ausfall einer externen Energieversorgung, selbsttätig in den vierten Betriebsmodus BM4 schaltet. Dies hat den Vorteil, dass durch die erhöhte Dämpfung D und damit die erhöhte Steifigkeit der Anbindung der Radsätze 104.1 und 104.2 an dem Fahrwerksrahmen 105 auch in einem Notbetrieb bei Geradeausfahrt eine erhöhte Fahrstabilität bei höheren Fahrgeschwindigkeiten erzielt wird, während nach wie vor noch ein (wenn auch trägeres) passives Ausdrehen der Radsätze 104.1 und 104.2 bei Bogenfahrt erreicht wird.

### Drittes Ausführungsbeispiel

Im Folgenden wird unter Bezugnahme auf die Figuren 1 bis 5 und 7 ein weiteres bevorzugtes Ausführungsbeispiel des erfindungsgemäßen Schienenfahrzeugs 101 mit einem weiteren bevorzugten Ausführungsbeispiel der erfindungsgemäßen Fahrwerksanordnung in Form eines Fahrwerks 303 beschrieben. Das Fahrwerk 303 kann das Fahrwerk 103 in dem Fahrzeug 101 ersetzen. Das Fahrwerk 303 gleicht in seiner grundsätzlichen Funktion und seinem grundsätzlichen Aufbau dem Fahrwerk 103, sodass hier lediglich auf die Unterschiede eingegangen werden soll. Insbesondere sind gleichartige Komponenten mit um den Wert 200 erhöhten Bezugszeichen versehen, während identische Komponenten mit identischen Bezugszeichen versehen sind. Sofern nachfolgend keine anderweitigen Ausführungen gemacht werden, wird hinsichtlich der Merkmale und Eigenschaften dieser Komponenten ausdrücklich auf die obigen Ausführungen verwiesen.

Der wesentliche Unterschied des Fahrwerks 303 zu dem Fahrwerk 103 besteht bei (im Hinblick auf die Aktuatoreinheiten 109) identischer Gestaltung und Anordnung der Aktuatoreinheiten 309.5 bis 309.8 lediglich in der Kopplung der Aktuatoreinheiten 309.5 bis 309.8 über die Steuereinrichtung 311. So sind im vorliegenden Beispiel die beiden Aktuatoreinheiten 309.5 und 309.6 bzw. 309.7 und 309.8 des jeweiligen Radsatzes 104.1 bzw. 104.2 über ein Schaltelement 311.2 der (ansonsten identisch zur Schalteinheit 111.1 aufgebauten) Schalteinheit 311.1 fluidisch zwangsgekoppelt, während die beiden (in Figur 7 stark schematisiert angedeuteten) Radsätze 104.1 und 104.2 über eine (typischerweise starre) mechanische Verbindung der zugeordneten Schaltelemente 311.2 steuerungstechnisch derart zwangsgekoppelt sind, dass die beiden Radsätze 104.1 und 104.2 in den ersten Betriebsmodus BM1 und dem zweiten Betriebsmodus BM2 jeweils zueinander gegenläufige Wendebewegungen ausführen.

Demgemäß sind im vorliegenden Beispiel lediglich zwei mechanisch gekoppelte Schaltelemente 311.2 erforderlich. Es versteht sich jedoch, dass bei anderen Varianten der Erfindung anstelle der mechanischen Kopplung der Schaltelemente 311.2 eine separate Ansteuerung der Schaltelemente 311.2 erfolgen kann, mithin dann also eine signaltechnische Kopplung der beiden Radsätze 104.1 und 104.2 vorliegt.

Im vorliegenden Beispiel ist hierzu im Bereich des ersten Radsatzes 104.1 die erste Aktuatorkammer 309.1 der ersten Aktuatoreinheit 309.5 über das zugehörige Schaltelement 311.2 fluidisch mit der zweiten Aktuatorkammer 309.2 der zweiten Aktuatoreinheit 309.6 gekoppelt. Zwischen der zweiten Aktuatorkammer 309.2 der ersten Aktuatoreinheit 309.5 und der ersten Aktuatorkammer 309.1 der zweiten Aktuatoreinheit 309.6 besteht hingegen eine permanente direkte fluidische Ausgleichskopplung 311.8, welche einen bidirektionalen Fluidstrom zwischen diesen beiden Aktuatorkammern zulässt.

Zudem sind die erste Aktuatorkammer 309.1 der ersten Aktuatoreinheit 309.5 und die zweite Aktuatorkammer 309.2 der zweiten Aktuatoreinheit 309.6 derart angeordnet, dass ein Entleeren der ersten Aktuatorkammer 309.1 der ersten Aktuatoreinheit 309.5 und ein Befüllen der zweiten Aktuatorkammer 309.2 der zweiten Aktuatoreinheit 309.6 dieselbe Wendebewegung des ersten Radsatzes 104.1 unterstützt.

Weiterhin ist im Bereich des zweiten Radsatzes 104.2 die erste Aktuatorkammer 309.1 der dritten Aktuatoreinheit 309.7 über das zugehörige Schaltelement 311.2 fluidisch mit der zweiten Aktuatorkammer 309.2 der vierten Aktuatoreinheit 309.8 gekoppelt. Zwischen der zweiten Aktuatorkammer 309.2 der dritten Aktuatoreinheit 309.7 und der ersten Aktuatorkammer 309.1 der vierten Aktuatoreinheit 309.8 besteht hingegen wiederum eine permanente direkte fluidische Ausgleichskopplung 311.8.

Zudem sind die erste Aktuatorkammer 309.1 der dritten Aktuatoreinheit 309.7 und die zweite Aktuatorkammer 309.2 der vierten Aktuatoreinheit 309.6 derart angeordnet, dass ein Entleeren der ersten Aktuatorkammer 309.1 der dritten Aktuatoreinheit 309.7 und ein Befüllen der zweiten Aktuatorkammer 309.2 der vierten Aktuatoreinheit 309.8 dieselbe Wendebewegung des zweiten Radsatzes 104.2 unterstützt.

Die jeweilige Ausgleichskopplung 311.8 kann im vorliegenden Beispiel zur Einstellung der Dämpfung D des Systems mit einer Drosseleinrichtung 311.9 versehen sein, welche in den bidirektionalen Fluidstrom geschaltet ist. Hierbei kann vorgesehen sein, dass die Dämpfung D aktiv einstellbar ist, beispielsweise indem die Drosseleinrichtung 311.9 aktiv durch die übergeordnete Steuereinheit 112 angesteuert wird. Hierdurch kann (in der oben bereits beschriebenen einfachen Weise) aktiv Einfluss auf die Fahrwerkscharakteristik, insbesondere die Steifigkeit der Anbindung der Radsätze 104.1 und 104.2 an dem Fahrwerksrahmen 105, genommen werden.

Das Umschalten zwischen dem Betriebsmodi BM1 bis BM3 erfolgt wie bei den vorherigen Ausführungsbeispielen in Abhängigkeit von den Steuerbefehlen der übergeordneten Steuereinheit 112. Dabei erfasst die übergeordnete Steuereinheit 112 in einer Fahrwegszustandsbestimmung wiederum, ob es sich bei einem aktuell befahrenen Fahrwegsabschnitt um einen geraden Streckenabschnitt, einen Vollbogenabschnitt oder einen Übergangsbogenabschnitt handelt. Die übergeordnete Steuereinheit 112 generiert dann in der oben beschriebenen Weise im Falle eines Übergangsbogenabschnitts den ersten Steuerbefehl SB1 bzw. im Falle eines geraden Abschnitts und/oder eines Vollbogenabschnitts den zweiten Steuerbefehl SB2 für die Steuereinrichtung 311.

Die gekoppelten Steuereinheiten 311.1 der Steuereinrichtung 311 schalten dann in Abhängigkeit von dem ersten Steuerbefehl SB1 und der darin enthaltenen Richtungsinformation in den ersten Betriebsmodus BM1 (wie dies in Figur 7 durch die gestrichelte Kontur 310.1 angedeutet ist) oder den zweiten Betriebsmodus BM2 (wie dies in Figur 7 durch die strich-punktierte Kontur 310.2 angedeutet ist), bei welchem der jeweilige Radsatz 104.1 bzw. 104.2 eine gegenüber dem ersten Betriebsmodus BM1 entgegengesetzte Wendebewegung ausführt. In Abhängigkeit von dem zweiten Steuerbefehl SB2 wird wiederum in den dritten Betriebsmodus BM3 geschaltet, in welchem die beiden Radsätze 104.1 und 104.2 letztlich in ihrer aktuellen Position mit vergleichweise hoher Steifigkeit verriegelt werden.

Es versteht sich jedoch, dass bei anderen Varianten der Erfindung keine mechanische Kopplung zwischen den beiden Schaltelemente 311.2 vorgesehen sein kann, sondern die Kopplung der Wendebewegungen der beiden Radsätze 104.1 und 104.2 ausschließlich über die übergeordnete Steuereinheit 112 erfolgt (wie dies in Figur 7 durch die gestrichelte Steuerleitung zwischen der Steuereinheit 112 und dem rechten Schaltelement 311.2 angedeutet ist). Bei einer bevorzugten Ausführung erfolgt aber gerade keine derartige Koppelung. Hiermit ist es möglich, für jeden der Radsätze 104.1 und 104.2 eine Einstellung vorzunehmen, welche von der exakt radialen Einstellung im Bogen abweicht.

So ist es hiermit beispielsweise möglich, eine nicht zuletzt unter Verschleißgesichtspunkten erwünschte, leicht überradiale Einstellung des jeweiligen Radsatzes 104.1 und 104.2 zu erzielen. Diese ist in vielen realen Fahrsituationen möglich, da der typische bzw. (unter Verschleißgesichtspunkten) kritische Fahrzustand eine Bogenfahrt mit einem so genannten Überhöhungsfehlbetrag ist, bei welcher die Gleisüberhöhung zu gering ist, um für eine Querkraftfreiheit zu sorgen (bei der also jeweils eine Querkraft nach bogenaußen am Radsatz wirkt). Diese Querkraft bedingt, dass der Radsatz seine Querposition nicht in seiner der hinsichtlich der Differenz der Rollradien kinematisch idealen Lage, sondern leicht nach bogenaußen versetzt läuft (mithin also die auf der Bogenaußenseite liegende Schiene mit einem größeren Abrollradius kontaktiert). Dies bewirkt ein Wendemoment um die Hochachse, welches die überradiale Einstellung mit sich bringt.

### Viertes bis sechstes Ausführungsbeispiel

Im Folgenden wird unter Bezugnahme auf die Figuren 1 bis 5 und 8 ein weiteres bevorzugtes Ausführungsbeispiel des erfindungsgemäßen Schienenfahrzeugs 101 mit einem weiteren bevorzugten Ausführungsbeispiel der erfindungsgemäßen Fahrwerksanordnung in Form eines Fahrwerks 403 beschrieben. Das Fahrwerk 403 kann das Fahrwerk 103 in dem Fahrzeug 101 ersetzen. Das Fahrwerk 403 gleicht in seiner grundsätzlichen Funktion und seinem grundsätzlichen Aufbau dem Fahrwerk 103, sodass hier lediglich auf die Unterschiede eingegangen werden soll. Insbesondere sind gleichartige Komponenten mit um den Wert 300 erhöhten Bezugszeichen versehen, während identische Komponenten mit identischen Bezugszeichen versehen sind. Sofern nachfolgend keine anderweitigen Ausführungen gemacht werden, wird hinsichtlich der Merkmale und Eigenschaften dieser Komponenten ausdrücklich auf die obigen Ausführungen verwiesen.

Der wesentliche Unterschied des Fahrwerks 403 zu dem Fahrwerk 103 besteht bei (im Hinblick auf die Aktuatoreinheiten 109) identischer Gestaltung und Anordnung der Aktuatoreinheiten 409.5 bis 409.8 lediglich in der Kopplung der Aktuatoreinheiten 409.5 bis 409.8 über die Steuereinrichtung 411. So ist im vorliegenden Beispiel die eine der beiden Aktuatoreinheiten 409.5 bzw. 409.6 des ersten Radsatzes 104.1 jeweils mit der auf der gegenüberliegenden Fahrwerkseite angeordneten Aktuatoreinheit 409.7 bzw. 409.8 des zweiten Radsatzes 104.2 über ein Schaltelement 411.2 der (ansonsten identisch zur Schalteinheit 111.1 aufgebauten) Schalteinheit 411.1 fluidisch sowie über eine (typischerweise starre) mechanische Verbindung der zugeordneten Schaltelemente 411.2 auch steuerungstechnisch derart zwangsgekoppelt sind, dass die beiden Radsätze 104.1 und 104.2 in den ersten Betriebsmodus BM1 und dem zweiten Betriebsmodus BM2 jeweils zueinander gegenläufige Wendebewegungen ausführen.

Im vorliegenden Beispiel ist hierzu die erste Aktuatorkammer 409.1 der ersten Aktuatoreinheit 409.5 über das zugehörige Schaltelement 411.2 fluidisch mit der zweiten Aktuatorkammer 409.2 der vierten Aktuatoreinheit 409.8 gekoppelt. Zwischen der zweiten Aktuatorkammer 409.2 der ersten Aktuatoreinheit 409.5 und der ersten Aktuatorkammer 409.1 der zweiten Aktuatoreinheit 409.6 besteht hingegen eine permanente direkte fluidische Ausgleichskopplung 411.8, welche einen bidirektionalen Fluidstrom zwischen diesen beiden Aktuatorkammern zulässt. Hierdurch ist zudem eine Kopplung der ersten Aktuatoreinheit 409.5 und der zweiten Aktuatoreinheit 409.6 realisiert, welche sicherstellt, dass beide Aktuatoreinheiten 409.5 und 409.6 dieselbe Wendebewegung des ersten Radsatzes 104.1 unterstützen.

Die erste Aktuatorkammer 409.1 der ersten Aktuatoreinheit 409.5 und die zweite Aktuatorkammer 409.2 der vierten Aktuatoreinheit 409.8 sind bei dieser Gestaltung derart angeordnet, dass ein Entleeren der ersten Aktuatorkammer 409.1 der ersten Aktuatoreinheit 409.5 sowie ein Befüllen der zweiten Aktuatorkammer 409.2 der vierten Aktuatoreinheit 409.8 gegenläufige Wendebewegungen des ersten Radsatzes 104.1 und des zweiten Radsatzes 104.2 unterstützen. Mit anderen Worten wird bei dieser Variante wiederum eine Kopplung der beiden Radsätze 104.1 und 104.2 realisiert, die bei Bogenfahrt ein gegenläufiges Ausdrehen der Radsätze 104.1 und 104.2 bewirkt, wie es in der Regel für besonders bogenfreundliche Fahrwerke gewünscht ist.

Weiterhin ist die erste Aktuatorkammer 409.1 der dritten Aktuatoreinheit 409.7 über ein zugehöriges Schaltelement 411.2 fluidisch mit der zweiten Aktuatorkammer 409.2 der zweiten Aktuatoreinheit 409.6 gekoppelt. Zwischen der zweiten Aktuatorkammer 409.2 der dritten Aktuatoreinheit 409.7 und der ersten Aktuatorkammer 409.1 der vierten Aktuatoreinheit 409.6 besteht hingegen eine permanente direkte fluidische Ausgleichskopplung 411.8, welche einen bidirektionalen Fluidstrom zwischen diesen beiden Aktuatorkammern zulässt. Hierdurch ist zudem eine Kopplung der dritten Aktuatoreinheit 409.7 und der vierten Aktuatoreinheit 409.8 realisiert, welche sicherstellt, dass beide Aktuatoreinheiten 409.7 und 409.8 dieselbe Wendebewegung des zweiten Radsatzes 104.2 unterstützen.

Die erste Aktuatorkammer 409.1 der dritten Aktuatoreinheit 409.7 und die zweite Aktuatorkammer 409.2 der zweiten Aktuatoreinheit 409.6 sind bei dieser Gestaltung derart angeordnet, dass ein Entleeren der ersten Aktuatorkammer 409.1 der dritten Aktuatoreinheit 409.7 sowie ein Befüllen der zweiten Aktuatorkammer 409.2 der zweiten Aktuatoreinheit 409.6 gegenläufige Wendebewegungen des ersten Radsatzes 104.1 und des zweiten Radsatzes 104.2 unterstützen. Mit anderen Worten wird hierbei wiederum eine Kopplung der beiden Radsätze 104.1 und 104.2 realisiert, die bei Bogenfahrt ein gegenläufiges Ausdrehen der Radsätze 104.1 und 104.2 bewirkt. Zwischen der zweiten Aktuatorkammer 409.2 der dritten Aktuatoreinheit 409.7 und der ersten Aktuatorkammer 409.1 der vierten Aktuatoreinheit 409.8 besteht hingegen wiederum eine permanente direkte fluidische Ausgleichskopplung 411.8.

Die jeweilige Ausgleichskopplung 411.8 kann im vorliegenden Beispiel zur Einstellung der Dämpfung D des Systems mit einer Drosseleinrichtung 411.9 versehen sein, welche in den bidirektionalen Fluidstrom geschaltet ist. Hierbei kann vorgesehen sein, dass die Dämpfung D aktiv einstellbar ist, beispielsweise indem die Drosseleinrichtung 411.9 aktiv durch die übergeordnete Steuereinheit 112 angesteuert wird. Hierdurch kann (in der oben bereits beschriebenen einfachen Weise) aktiv Einfluss auf die Fahrwerkscharakteristik, insbesondere die Steifigkeit der Anbindung der Radsätze 104.1 und 104.2 an dem Fahrwerksrahmen 105, genommen werden.

Das Umschalten zwischen dem Betriebsmodi BM1 bis BM3 erfolgt wie bei den vorherigen Ausführungsbeispielen in Abhängigkeit von den Steuerbefehlen der übergeordneten Steuereinheit 112. Dabei erfasst die übergeordnete Steuereinheit 112 in einer Fahrwegszustandsbestimmung wiederum, ob es sich bei einem aktuell befahrenen Fahrwegsabschnitt um einen geraden Streckenabschnitt, einen Vollbogenabschnitt oder einen Übergangsbogenabschnitt handelt. Die übergeordnete Steuereinheit 112 generiert dann in der oben beschriebenen Weise im Falle eines Übergangsbogenabschnitts den ersten Steuerbefehl SB1 bzw. im Falle eines geraden Abschnitts und/oder eines Vollbogenabschnitts den zweiten Steuerbefehl SB2 für die Steuereinrichtung 411.

Die gekoppelten Steuereinheiten 411,1 der Steuereinrichtung 411 schalten dann in Abhängigkeit von dem ersten Steuerbefehl SB1 und der darin enthaltenen Richtungsinformation in den ersten Betriebsmodus BM1 (wie dies in Figur 8 durch die gestrichelte Kontur 410.1 angedeutet ist) oder den zweiten Betriebsmodus BM2 (wie dies in Figur 8 durch die strich-punktierte Kontur 410.2 angedeutet ist), bei welchem der jeweilige Radsatz 104.1 bzw. 104.2 eine gegenüber dem ersten Betriebsmodus BM1 entgegengesetzte Wendebewegung ausführt. In Abhängigkeit von dem zweiten Steuerbefehl SB2 wird wiederum in den dritten Betriebsmodus BM3 geschaltet, in welchem die beiden Radsätze 104.1 und 104.2 letztlich in ihrer aktuellen Position mit vergleichweise hoher Steifigkeit verriegelt werden.

Die Figur 9 zeigt eine Variante der Gestaltung aus Figur 8, bei welcher die Kopplung zwischen der ersten Aktuatorkammer 409.1 der dritten Aktuatoreinheit 409.7 und der zweiten Aktuatorkammer 409.2 der zweiten Aktuatoreinheit 409.6 durch eine permanente direkte fluidische Ausgleichskopplung 411.9 realisiert ist, welche einen bidirektionalen Fluidstrom zwischen diesen beiden Aktuatorkammern zulässt. Hierdurch ist nur noch eine Schalteinheit 411.1 mit einem einzigen Schaltelement 411.2 erforderlich, während sichergestellt ist, dass beide Radsätze 104.1 und 104.2 bei Bogenfahrt gegenläufig ausdrehen.

Anhand dieser Variante wird deutlich, dass grundsätzlich ein einziges Schaltelement ausreichen kann, um den erfindungsgemäßen hydraulischen Freilauf bei einer Gestaltung mit gegenläufiger Kopplung der Wendebewegungen der Radeinheiten zu realisieren. Die übrige Kopplung der Aktuatoreinheiten kann über eine entsprechende Verschaltung der Aktuatorkammern mittels einfacher Ausgleichskopplungen (beispielsweise einfacher Hydraulikleitungen) erfolgen.

Die Figur 10 zeigt schließlich eine Variante der Gestaltung aus Figur 9, bei welcher das Schaltelement 411.2 durch ein Schaltelement 211.1 ersetzt ist, wie es im Zusammenhang mit der Gestaltung aus Figur 6 beschrieben wurde. Demgemäß ist bei dieser Variante des Fahrwerks 403 eine Lösung mit vier Betriebsmodi BM1 bis BM4 realisiert, wie sie im Zusammenhang mit der Gestaltung aus Figur 6 beschrieben wurde. Hierbei zeigt Figur 10 den vierten Betriebsmodus BM4, in welchem die Radsätze 104.1 und 104.2 wie herkömmliche Radsätze passiv ausdrehen können.

### Siebtes Ausführungsbeispiel

Im Folgenden wird unter Bezugnahme auf die Figuren 1 bis 5 und 11 ein weiteres bevorzugtes Ausführungsbeispiel des erfindungsgemäßen Schienenfahrzeugs 501 mit einem weiteren bevorzugten Ausführungsbeispiel der erfindungsgemäßen Fahrwerksanordnung mit Fahrwerken 503 beschrieben. Die Fahrwerke 503 können die Fahrwerke 103 in dem Fahrzeug 101 ersetzen. Das Fahrwerk 503 gleicht in seiner grundsätzlichen Funktion und seinem grundsätzlichen Aufbau dem Fahrwerk 103, sodass hier lediglich auf die Unterschiede eingegangen werden soll. Insbesondere sind gleichartige Komponenten mit um den Wert 400 erhöhten Bezugszeichen versehen, während identische Komponenten mit identischen Bezugszeichen versehen sind. Sofern nachfolgend keine anderweitigen Ausführungen gemacht werden, wird hinsichtlich der Merkmale und Eigenschaften dieser Komponenten ausdrücklich auf die obigen Ausführungen verwiesen.

Der Unterschied zu dem Fahrzeug 101 aus dem ersten Ausführungsbeispiel besteht darin, dass die jeweilige Aktuatoranordnung 508 jeweils zwischen dem Wagenkasten 102 (der in diesem Fall einen Fahrzeugteil im Sinne der vorliegenden Erfindung bildet) und dem Fahrwerksrahmen 105 der beiden Fahrwerke 503 wirkt (die im vorliegenden Fall jeweils eine Radeinheit im Sinne der vorliegenden Erfindung bilden).

Wie der Figur 11 zu entnehmen ist, wirkt zwischen dem Drehgestellrahmen 105 und dem Wagenkasten 102 auf jeder Fahrwerksseite jeweils eine Aktuatoreinheit 109, wie sie im Zusammenhang mit dem ersten Ausführungsbeispiel ausführlich beschrieben wurde. Auch hier erfährt die jeweilige Aktuatoreinheit 109 bei einer ersten Wendebewegung des zugehörigen Fahrwerks 503 bezüglich des Wagenkastens 102 um eine zu der Höhenrichtung (z-Richtung) parallele Wendeachse eine bestimmte erste Auslenkung in der Fahrzeuglängsrichtung. Bei einer der ersten Wendebewegung entgegengesetzten zweiten Wendebewegung des zugehörigen Fahrwerks 503 erfährt die jeweilige Aktuatoreinheit 109 dann natürlich eine der ersten Auslenkung in der Fahrzeuglängsrichtung entgegengesetzte zweite Auslenkung.

Im vorliegenden Beispiel sind die Aktuatoreinheiten 109 so angeordnet, dass ihre Wirkrichtung in der in Figur 2 durch die gestrichelte Kontur 110 angedeuteten Neutralstellung (im geraden ebenen Gleis) im Wesentlichen parallel zur Fahrzeuglängsrichtung (x-Richtung) verläuft. Es versteht sich jedoch, dass bei anderen Varianten der Erfindung auch eine andere Gestaltung und/oder Anordnung und/oder Wirkrichtung der Aktuatoreinheiten vorgesehen sein kann. So können beispielsweise rotatorische Aktuatoreinheiten verwendet werden, welche unmittelbar eine rotatorische Bewegung bzw. ein Drehmoment zur Verfügung stellen. Ebenso können natürlich auch Getriebe zwischen die Aktuatoreinheit und den zugehörige Radsatz geschaltet sein, welche eine entsprechende Bewegungsübersetzung bzw. Leistungsübersetzung liefern. Ebenso kann natürlich ein beliebiger anderer Angriffspunkt der jeweiligen Aktuatoreinheit an dem Drehgestellrahmen und/oder der Radeinheit gewählt sein.

Die Aktuatoranordnung 508 umfasst weiterhin eine Steuereinrichtung 111, wie sie oben im Zusammenhang mit dem ersten Ausführungsbeispiel ausführlich beschrieben wurde. Dabei ist im vorliegenden Beispiel wiederum jeder Aktuatoreinheit 109 eine Steuereinheit 111.1 der Steuereinrichtung 111 zugeordnet, mittels derer die erste Aktuatorkammer 109.1 und die zweite Aktuatorkammer 109.2 der zugehörigen Aktuatoreinheit 109 in der oben beschriebenen Weise fluidisch gekoppelt sind.

Die Steuereinrichtung 111 ist demgemäß auch bei dem Fahrzeug 501 nach Art eines schaltbaren fluidischen Freilaufs gestaltet, welcher in einem bestimmten Schaltzustand jeweils einen Fluidstrom in einer (vom Schaltzustand abhängigen) ersten Richtung zulässt, während er einen Fluidstrom in einer entgegengesetzten zweiten Richtung zumindest im Wesentlichen sperrt.

Hiermit ist es möglich, die dem jeweiligen Fahrwerk 503 zugeordneten Aktuatoreinheiten 109 über die Steuereinrichtung 111 jeweils derart koordiniert anzusteuern, dass das eine Fahrwerk 503 nur eine Wendebewegung in einer ersten Drehrichtung DR1 ausführen kann, während eine Wendebewegung in der entgegengesetzten zweiten Drehrichtung DR2 verhindert wird. Gleichermaßen können die dem anderen Fahrwerk 503 zugeordneten Aktuatoreinheiten 109 derart koordiniert angesteuert werden, dass es nur eine Wendebewegung in der zweiten Drehrichtung DR2 ausführen kann, während die Wendebewegung in der ersten Drehrichtung DR1 verhindert wird.

Mithin kann hiermit also über die Steuereinrichtung 111 wiederum erzwungen werden, dass die beiden Fahrwerke 503 ausschließlich gegenläufige passive Wendebewegungen ausführen. Derartige gegenläufige Wendebewegungen der beiden Fahrwerke 503 sind typischerweise im Gleisbogen erwünscht. Es versteht sich jedoch, dass bei anderen Varianten der Erfindung auch ausschließlich gleichläufige Wendebewegungen erzwungen werden können.

Auch im vorliegenden Beispiel kann die Steuereinrichtung 111 wiederum dem beschriebenen dritten Betriebsmodus BM3 aufweisen, in dem die Steuereinheit 111.1 den ersten Fluidstrom FS1 und den zweiten Fluidstrom FS2 zumindest im Wesentlichen sperrt. Ein solches Sperren der beiden Fluidströme FS1 und FS2 ermöglicht es, beispielsweise bei Geradeausfahrt oder im Vollbogen (mit konstanter Gleiskrümmung), die Anbindung des jeweiligen Fahrwerk 503 am Wagenkasten 102 zu versteifen, was nicht zuletzt im Hinblick auf die Fahrdynamik bei hohen Fahrgeschwindigkeiten von Vorteil ist.

Die Steuereinrichtung 111 ist im vorliegenden Beispiel wiederum derart ausgeführt, dass sie in Abhängigkeit von den Steuerbefehlen SB der übergeordneten Steuereinheit 112, insbesondere in Abhängigkeit von dem aktuellen Fahrzustand des Fahrzeugs 501, in den jeweils geeigneten Betriebsmodus BM1 bis BM3 schaltet, wie dies oben im Zusammenhang mit dem ersten Ausführungsbeispiel bereits ausführlich beschrieben wurde. Hierbei wird wiederum entsprechend den drei Gleisabschnittstypen (gerade Strecke, Übergangsbogen, Vollbogen) eine vorteilhafte Differenzierung der Ansteuerung der Aktuatoreinheiten 109 vorgenommen und damit eine geeignete Anpassung der Fahrwerkscharakteristik erzielt.

Es versteht sich, dass zwischen den Aktuatoreinheiten 109 wiederum auch eine fluidische Verschaltung vorgesehen sein kann, wie sie oben im Zusammenhang mit den Figuren 7 bis 10 beschrieben wurde. Ebenso versteht es sich, dass das jeweilige Fahrwerk 503 zusätzlich mit einer der oben im Zusammenhang mit den anderen Ausführungsbeispielen beschriebenen Aktuatoreinheiten 108, 208, 308 oder 408 versehen sein kann.

Die vorstehend beschriebenen Varianten der Verschaltung der Aktuatoreinheiten stellen lediglich Beispiele möglicher Verschaltungen dar, welche die gewünschte gegenläufige Kopplung der Wendebewegungen der Radeinheiten realisieren. Es versteht sich, dass bei anderen Varianten der Erfindung auch eine anderweitige Verschaltung realisiert werden kann, welche diese gegenläufige Kopplung gewährleistet.

Die vorliegende Erfindung wurde vorstehend ausschließlich anhand eines zweiachsigen Drehgestells beschrieben. Es versteht sich jedoch, dass die Erfindung auch im Zusammenhang mit beliebigen anderen Fahrwerken mit mehr als zwei Radeinheiten zum Einsatz kommen kann.

Die vorliegende Erfindung wurde vorstehend weiterhin ausschließlich im Zusammenhang mit Schienenfahrzeugen beschrieben, die mit vergleichsweise hohen Nennbetriebsgeschwindigkeiten verkehren. Es versteht sich jedoch, dass die Erfindung auch im Zusammenhang mit anderen Fahrzeugen, insbesondere bei niedrigeren oder aber auch noch höheren Nennbetriebsgeschwindigkeiten zum Einsatz kommen kann.

## Patentansprüche

1. Fahrwerksanordnung für ein Schienenfahrzeug, mit
- einem Fahrzeugteil (102; 105), insbesondere einem Fahrwerksrahmen (105) oder einem Wagenkasten (102),
- einer Radeinheit (104.1; 503) und
- einer fluidischen, insbesondere hydraulischen, Aktuatoranordnung (108; 208; 308; 408; 508), wobei
- Radeinheit (104.1; 503) derart gestaltet ist, dass sie in einem Betriebszustand einen Sinuslauf ausführt,
- der Fahrzeugteil (102; 105) eine Längsrichtung, eine Querrichtung und eine Höhenrichtung definiert sowie über eine Federeinrichtung, insbesondere eine Primärfederung oder eine Sekundärfederung, auf der Radeinheit (104.1; 503) abgestützt ist,
- die Aktuatoranordnung (108; 208; 308; 408; 508) eine erste Aktuatorkammer (109.1; 309.1; 409.1) und eine zweite Aktuatorkammer (109.2; 309.2; 409.2) umfasst, welche über eine Steuereinrichtung (111; 211; 311; 411) fluidisch gekoppelt sind,
- die Radeinheit (104.1; 503) über die Aktuatoranordnung (108; 208; 308; 408; 508) derart mit dem Fahrzeugteil (102; 105) gekoppelt ist, dass
- bei einer ersten Wendebewegung der Radeinheit (104.1; 503) bezüglich des Fahrzeugteils (102; 105) um eine zu der Höhenrichtung parallele Wendeachse über die Steuereinrichtung (111; 211; 311; 411) ein erster Fluidstrom eines Arbeitsfluids von der ersten Aktuatorkammer (109.1; 309.1; 409.1) zu der zweiten Aktuatorkammer (109.2; 309.2; 409.2) erzeugt wird und
- bei einer der ersten Wendebewegung entgegengesetzten zweiten Wendebewegung der Radeinheit (104.1; 503) bezüglich des Fahrzeugteils (102; 105) über die Steuereinrichtung (111; 211; 311; 411) ein zweiter Fluidstrom des Arbeitsfluids von der zweiten Aktuatorkammer (109.2; 309.2; 409.2) zu der ersten Aktuatorkammer (109.1; 309.1; 409.1) erzeugt wird,
**dadurch gekennzeichnet, dass**
- die Steuereinrichtung (111; 211; 311; 411) als zwischen einem ersten Betriebsmodus und einem zweiten Betriebsmodus umschaltbare Freilaufeinrichtung ausgebildet ist, wobei
- die Steuereinrichtung (111; 211; 311; 411) in dem ersten Betriebsmodus den ersten Fluidstrom zulässt und den zweiten Fluidstrom zumindest im Wesentlichen sperrt und
- die Steuereinrichtung (111; 211; 311; 411) in dem zweiten Betriebsmodus den zweiten Fluidstrom zulässt und den ersten Fluidstrom zumindest im Wesentlichen sperrt.

2. Fahrwerk nach Anspruch 1, **dadurch gekennzeichnet, dass**
- die Steuereinrichtung (111; 211; 311; 411) einen dritten Betriebsmodus und/oder einen vierten Betriebsmodus aufweist, wobei
- die Steuereinrichtung (111; 211; 311; 411) in dem dritten Betriebsmodus den ersten Fluidstrom und den zweiten Fluidstrom zumindest im Wesentlichen sperrt,
- die Steuereinrichtung (111; 211; 311; 411) in dem vierten Betriebsmodus einen bidirektionalen Fluidstrom zwischen der ersten Aktuatorkammer (109.1; 309.1; 409.1) und der zweiten Aktuatorkammer (109.2; 309.2; 409.2) zulässt, wobei der bidirektionale Fluidstrom insbesondere eine gegenüber dem ersten Fluidstrom und/oder dem zweiten Fluidstrom erhöhte, insbesondere zumindest verdoppelte, Dämpfung aufweist,
- die Steuereinrichtung (111; 211; 311; 411) insbesondere in einem energielosen Zustand, insbesondere einem Notbetrieb bei Ausfall einer externen Energieversorgung, selbsttätig in den dritten Betriebsmodus oder den vierten Betriebsmodus schaltet.

3. Fahrwerk nach Anspruch 1 oder 2, **dadurch gekennzeichnet, dass**
- die Steuereinrichtung (111; 211; 311; 411) ein Schaltelement (111.2; 211.2; 311.2; 411.2) und ein Freilaufelement (111.3; 311.3; 411.3) umfasst, wobei
- das Freilaufelement (111.3; 311.3; 411.3) einen Durchlasseingang (111.4) und eine Sperreingang (111.5) aufweist, wobei ein in das Freilaufelement (111.3; 311.3; 411.3) über den Durchlasseingang (111.4) eintretender Fluidstrom zugelassen wird und ein in das Freilaufelement (111.3; 311.3; 411.3) über den Sperreingang (111.5) eintretender Fluidstrom im Wesentlichen gesperrt wird,
- das Schaltelement (111.2; 211.2; 311.2; 411.2) in dem ersten Betriebsmodus die erste Aktuatorkammer (109.1; 309.1; 409.1) mit dem Durchlasseingang (111.4) verbindet und die zweite Aktuatorkammer (109.2; 309.2; 409.2) mit dem Sperreingang (111.5) verbindet und
- das Schaltelement (111.2; 211.2; 311.2; 411.2) in dem zweiten Betriebsmodus die zweite Aktuatorkammer (109.2; 309.2; 409.2) mit dem Durchlasseingang (111.4) verbindet und die erste Aktuatorkammer (109.1; 309.1; 409.1) mit dem Sperreingang (111.5) verbindet,
wobei
- das Schaltelement (111.2; 211.2; 311.2; 411.2) in einem dritten Betriebsmodus insbesondere die erste Aktuatorkammer (109.1; 309.1; 409.1) und die zweite Aktuatorkammer (109.2; 309.2; 409.2) von dem Freilaufelement (111.3; 311.3; 411.3) trennt
und/oder
- das Schaltelement (111.2; 211.2; 311.2; 411.2) in einem vierten Betriebsmodus insbesondere die erste Aktuatorkammer (109.1; 309.1; 409.1) und die zweite Aktuatorkammer (109.2; 309.2; 409.2) bidirektional miteinander verbindet.

4. Fahrwerk nach Anspruch 3, **dadurch gekennzeichnet, dass**
- das Freilaufelement (111.3; 311.3; 411.3) als Ventileinrichtung mit einer Durchlassrichtung und einer Sperrrichtung ausgebildet ist, wobei
- das Freilaufelement (111.3; 311.3; 411.3) insbesondere nach Art eines Rückschlagventils ausgebildet ist,
- das Rückschlagventil (111.3; 311.3; 411.3) insbesondere als mit einer Vorspannung versehenes Rückschlagventil (111.3; 311.3; 411.3) ausgebildet ist,
- die Vorspannung des Rückschlagventils (111.3; 311.3; 411.3) und/oder ein Durchlassquerschnitt des Freilaufelements (111.3; 311.3; 411.3) zur Einstellung einer Dämpfung eines in der Durchlassrichtung durchgelassenen Fluidstroms insbesondere verstellbar ist.

5. Fahrwerk nach Anspruch 3 oder 4, **dadurch gekennzeichnet, dass**
- das Schaltelement (111.2; 211.2; 311.2; 411.2) nach Art eines 4/3-Wegeventils oder eines 4/4-Wegeventils ausgebildet ist, wobei
- das Schaltelement (111.2; 211.2; 311.2; 411.2) insbesondere in einem energielosen Zustand, insbesondere einem Notbetrieb bei Ausfall einer externen Energieversorgung, selbsttätig in den dritten Betriebsmodus oder den vierten Betriebsmodus schaltet, wobei
- das Schaltelement (111.2; 211.2; 311.2; 411.2) insbesondere eine Schaltfedereinrichtung (111.6) aufweist, welche das Schaltelement (111.2; 211.2; 311.2; 411.2) in dem energielosen Zustand in den dritten Betriebsmodus oder den vierten Betriebsmodus schaltet.

6. Fahrwerk nach einem der Ansprüche 1 bis 5, **dadurch gekennzeichnet, dass**
- die Aktuatoranordnung (108; 208) eine Aktuatoreinheit (109) aufweist, welche derart zwischen der Radeinheit (104.1; 503) und dem Fahrzeugteil (102, 105) angeordnet ist, dass sie bei der ersten Wendebewegung und der zweiten Wendebewegung eine Auslenkung erfährt, wobei
- die erste Aktuatorkammer (109.1) und die zweite Aktuatorkammer (109.2) Arbeitsräume der Aktuatoreinheit (109) sind, wobei
- die Arbeitsräume (109.1, 109.2) auf einander abgewandten Seiten eines Schnittstellenelements (109.3, 109.4) der Aktuatoreinheit (109; 309.5 bis 309.8; 409.5 bis 409.8) angeordnet sind.

7. Fahrwerk nach einem der Ansprüche 1 bis 5, **dadurch gekennzeichnet, dass**
- die Aktuatoranordnung (308) eine erste Aktuatoreinheit (309.5) und eine zweite Aktuatoreinheit (309.6) aufweist, wobei
- die erste Aktuatoreinheit (309.5) derart zwischen einer ersten Komponente (107) der Radeinheit (104.1; 503), insbesondere einer Radlagereinheit der Radeinheit (104.1; 503), und dem Fahrzeugteil (102, 105) angeordnet ist, dass sie bei der ersten Wendebewegung und der zweiten Wendebewegung eine Auslenkung erfährt,
- die zweite Aktuatoreinheit (309.6) derart zwischen einer zweiten Komponente (107) der Radeinheit (104.1; 503), insbesondere einer Radlagereinheit der Radeinheit (104.1; 503), und dem Fahrzeugteil (102, 105) angeordnet ist, dass sie bei der ersten Wendebewegung und der zweiten Wendebewegung eine Auslenkung erfährt,
- die erste Aktuatorkammer (309.1) ein Arbeitsraum der ersten Aktuatoreinheit (309.5) ist und
- die zweite Aktuatorkammer (309.2) ein Arbeitsraum der zweiten Aktuatoreinheit (309.6) ist,
- wobei die erste Aktuatorkammer (309.1) und die zweite Aktuatorkammer (309.2) derart angeordnet sind, dass ein Entleeren der ersten Aktuatorkammer (309.1) und ein Befüllen der zweiten Aktuatorkammer (309.2) dieselbe Wendebewegung unterstützt.

8. Fahrwerk nach einem der Ansprüche 1 bis 5, **dadurch gekennzeichnet, dass**
- die Radeinheit (104.1 eine erste Radeinheit ist und der Fahrwerksrahmen auf einer zweiten Radeinheit (104.2) abgestützt ist,
- die Aktuatoranordnung (eine erste Aktuatoreinheit (409.5) und eine zweite Aktuatoreinheit (409.8) aufweist, wobei
- die erste Aktuatoreinheit (409.5) derart zwischen einer Komponente (107) der ersten Radeinheit (104.1), insbesondere einer Radlagereinheit der ersten Radeinheit (104.1), und dem Fahrzeugteil (102, 105) angeordnet ist, dass sie bei der ersten Wendebewegung und der zweiten Wendebewegung eine Auslenkung erfährt,
- die zweite Aktuatoreinheit (409.8) derart zwischen einer Komponente (107) der zweiten Radeinheit (104.2), insbesondere einer Radlagereinheit der zweiten Radeinheit (104.2), und dem Fahrzeugteil (102, 105) angeordnet ist, dass sie bei der einer Wendebewegung der zweiten Radeinheit (104.2) eine Auslenkung erfährt,
- die erste Aktuatorkammer (409.1) ein Arbeitsraum der ersten Aktuatoreinheit (409.5) ist und
- die zweite Aktuatorkammer (409.2) ein Arbeitsraum der zweiten Aktuatoreinheit (409.8) ist,
- wobei die erste Aktuatorkammer (409.1) und die zweite Aktuatorkammer (409.2) derart angeordnet sind, dass ein Entleeren der ersten Aktuatorkammer (409.1) und ein Befüllen der zweiten Aktuatorkammer (409.2) gegenläufige Wendebewegungen der ersten Radeinheit (104.1) und der zweiten Radeinheit (104.2) unterstützt.

9. Fahrwerk nach einem der Ansprüche 6 bis 8, **dadurch gekennzeichnet, dass**
- die Aktuatoranordnung (108; 208; 308; 408; 508) wenigstens eine Aktuatoreinheit (109; 309.5 bis 309.8; 409.5 bis 409.8) mit zwei Arbeitsräumen umfasst, wobei
- die Aktuatoreinheit (109; 309.5 bis 309.8; 409.5 bis 409.8) wenigstens eine Kolben-Zylinder-Anordnung umfasst, wobei die Kolben-Zylinder-Anordnung nach Art einer doppelt wirkenden Kolben-Zylinder-Anordnung ausgebildet ist,
oder
- die Aktuatoreinheit (109; 309.5 bis 309.8; 409.5 bis 409.8) wenigstens ein elastisches Kammerelement und ein Schnittstellenelement umfasst, wobei das elastische Kammerelement wenigstens die erste Aktuatorkammer (109.1; 309.1; 409.1) begrenzt, die unter einer elastischen Deformation des Kammerelements einer Verschiebung des Schnittstellenelements mit einem Arbeitsmedium befüllbar ist.

10. Fahrwerk nach einem der Ansprüche 1 bis 9, **dadurch gekennzeichnet, dass**
- die Steuereinrichtung (111; 211; 311; 411) dazu ausgebildet ist, in Abhängigkeit von einem Steuerbefehl einer übergeordneten Steuereinheit (112) zwischen unterschiedlichen Betriebsmodi umzuschalten,
wobei
- die übergeordnete Steuereinheit (112) insbesondere dazu ausgebildet ist, den Steuerbefehl in Abhängigkeit von einem aktuellen Wert und/oder der aktuellen zeitlichen Änderung wenigstens einer tatsächlichen oder vorgegebenen Fahrzustandsgröße, insbesondere einer Krümmung eines befahrenen Gleises, einer Fahrgeschwindigkeit oder einer Beschleunigung, zu generieren,
und/oder
- die übergeordnete Steuereinheit (112) insbesondere eine Einrichtung (113) zur Bestimmung der aktuellen Krümmung eines befahrenen Gleises umfasst.

11. Fahrwerk nach Anspruch 10, **dadurch gekennzeichnet, dass**
- die übergeordnete Steuereinheit (112) dazu ausgebildet ist, in einer Fahrwegszustandsbestimmung zu erfassen, ob es sich bei einem aktuell befahrenen Fahrwegsabschnitt um einen geraden Fahrwegsabschnitt, einen Vollbogenabschnitt mit im Wesentlichen konstantem Krümmungsradius oder einen Übergangsbogenabschnitt mit sich veränderndem Krümmungsradius handelt, und
- die übergeordnete Steuereinheit (112) dazu ausgebildet ist, in Abhängigkeit von einem Ergebnis der Fahrwegszustandsbestimmung im Falle der Bestimmung eines Übergangsbogenabschnitts einen ersten Steuerbefehl für die Steuereinrichtung (111; 211; 311; 411) zu generieren und im Falle der Bestimmung eines geraden Abschnitts und/oder eines Vollbogenabschnitts einen zweiten Steuerbefehl für die Steuereinrichtung (111; 211; 311; 411) zu generieren, wobei
- der erste Steuerbefehl eine Richtungsinformation über die Richtung der Fahrwegskrümmung umfasst,
- die Steuereinrichtung (111; 211; 311; 411) dazu ausgebildet ist, in Abhängigkeit von dem ersten Steuerbefehl und der Richtungsinformation in den ersten Betriebsmodus oder den zweiten Betriebsmodus zu schalten,
- die Steuereinrichtung (111; 211; 311; 411) dazu ausgebildet ist, in Abhängigkeit von dem zweiten Steuerbefehl in einen dritten Betriebsmodus zu schalten, in dem die Steuereinrichtung (111; 211; 311; 411) den ersten Fluidstrom und den zweiten Fluidstrom zumindest im Wesentlichen sperrt.

12. Schienenfahrzeug mit einer Fahrwerksanordnung nach einem der Ansprüche 1 bis 11.

13. Verfahren zum Beeinflussen einer Wendebewegung einer Radeinheit (104.1; 503) einer Fahrwerksanordnung eines Schienenfahrzeugs, bezüglich eines Fahrzeugteils (102; 105), insbesondere bezüglich eines Fahrwerksrahmens (105) oder bezüglich eines Wagenkastens (102), der eine Längsrichtung, eine Querrichtung und eine Höhenrichtung definiert sowie über eine Federeinrichtung, insbesondere eine Primärfederung oder eine Sekundärfederung, auf der Radeinheit (104.1; 503) abgestützt ist, die derart gestaltet ist, dass sie in einem Betriebszustand einen Sinuslauf ausführt, bei dem
- bei einer ersten Wendebewegung der Radeinheit (104.1; 503) bezüglich des Fahrzeugteils (102; 105) um eine zu der Höhenrichtung parallele Wendeachse ein erster Fluidstrom eines Arbeitsfluids von einer ersten Aktuatorkammer (109.1; 309.1; 409.1) einer Aktuatoranordnung (108; 208; 308; 408; 508) zu einer zweiten Aktuatorkammer (109.2; 309.2; 409.2) der Aktuatoranordnung (108; 208; 308; 408; 508) erzeugt wird und
- bei einer der ersten Wendebewegung entgegengesetzten zweiten Wendebewegung der Radeinheit (104.1; 503) bezüglich des Fahrzeugteils (102; 105) ein zweiter Fluidstrom des Arbeitsfluids von der zweiten Aktuatorkammer (109.2; 309.2; 409.2) zu der ersten Aktuatorkammer (109.1; 309.1; 409.1) erzeugt wird,
**dadurch gekennzeichnet, dass**
- in einem ersten Betriebsmodus nach Art eines Freilaufs der erste Fluidstrom zugelassen wird und der zweite Fluidstrom zumindest im Wesentlichen gesperrt wird und
- in einem zweiten Betriebsmodus nach Art eines Freilaufs der zweiten Fluidstrom zugelassen wird und der erste Fluidstrom zumindest im Wesentlichen gesperrt wird.

14. Verfahren nach Anspruch 13, **dadurch gekennzeichnet, dass**
- in einem dritten Betriebsmodus der erste Fluidstrom und der zweite Fluidstrom zumindest im Wesentlichen gesperrt wird,
und/oder
- in einem vierten Betriebsmodus ein bidirektionaler Fluidstrom zwischen der ersten Aktuatorkammer (109.1; 409.1) und der zweiten Aktuatorkammer (109.2; 409.2) zugelassen wird, wobei der bidirektionale Fluidstrom insbesondere eine gegenüber dem ersten Fluidstrom und/oder dem zweiten Fluidstrom erhöhte, insbesondere zumindest verdoppelte, Dämpfung aufweist,
wobei
- insbesondere in einem energielosen Zustand, insbesondere einem Notbetrieb bei Ausfall einer externen Energieversorgung, selbsttätig in den dritten Betriebsmodus oder den vierten Betriebsmodus geschaltet wird.

15. Verfahren nach einem der Ansprüche 13 oder 14, **dadurch gekennzeichnet, dass**
- die erste Aktuatorkammer (109.1; 309.1; 409.1) und die zweite Aktuatorkammer (109.2; 309.2; 409.2) Arbeitsräume einer Aktuatoreinheit (109; 309.5 bis 309.8; 409.5 bis 409.8) sind, welche bei der ersten Wendebewegung und der zweiten Wendebewegung eine Auslenkung erfährt,
oder
- die erste Aktuatorkammer (309.1) ein Arbeitsraum einer mit einer ersten Komponente (107) der Radeinheit (104.1; 503) verbundenen ersten Aktuatoreinheit (309.5) ist und die zweite Aktuatorkammer (309.2) ein Arbeitsraum einer mit einer zweiten Komponente (107) der Radeinheit (104.1; 503) verbundenen zweiten Aktuatoreinheit (309.6) ist, wobei ein Entleeren der ersten Aktuatorkammer (309.1) und ein Befüllen der zweiten Aktuatorkammer (309.2) dieselbe Wendebewegung der Radeinheit (104.1; 503) unterstützt,
oder
- die erste Aktuatorkammer (409.1) ein Arbeitsraum einer ersten Aktuatoreinheit (409.5) ist, die mit einer ersten Radeinheit (104.1; 503) der Fahrwerksanordnung verbunden ist, und die zweite Aktuatorkammer (409.2) ein Arbeitsraum einer zweiten Aktuatoreinheit (309.8) ist, die mit einer zweiten Radeinheit (104.2) der Fahrwerksanordnung verbunden ist, wobei ein Entleeren der ersten Aktuatorkammer (409.1) und ein Befüllen der zweiten Aktuatorkammer (409.2) gegenläufige Wendebewegungen der ersten Radeinheit (104.1; 503) und der zweiten Radeinheit (104.2) unterstützt.

16. Verfahren nach einem der Ansprüche 13 bis 15, **dadurch gekennzeichnet, dass**
- in Abhängigkeit von einem Steuerbefehl einer übergeordneten Steuereinheit (112) zwischen unterschiedlichen Betriebsmodi umgeschaltet wird,
wobei
- die übergeordnete Steuereinheit (112) den Steuerbefehl insbesondere in Abhängigkeit von einem aktuellen Wert und/oder der aktuellen zeitlichen Änderung wenigstens einer tatsächlichen oder vorgegebenen Fahrzustandsgröße, insbesondere einer Krümmung eines befahrenen Gleises, einer Fahrgeschwindigkeit oder einer Beschleunigung, generiert,
und/oder
- in einer Fahrwegszustandsbestimmung insbesondere erfasst wird, ob es sich bei einem aktuell befahrenen Fahrwegsabschnitt um einen geraden Fahrwegsabschnitt, einen Vollbogenabschnitt mit im Wesentlichen konstantem Krümmungsradius oder einen Übergangsbogenabschnitt mit sich veränderndem Krümmungsradius handelt, und in Abhängigkeit von einem Ergebnis der Fahrwegszustandsbestimmung im Falle der Bestimmung eines Übergangsbogenabschnitts in Abhängigkeit von der Richtungsinformation in den ersten Betriebsmodus oder den zweiten Betriebsmodus geschaltet wird und im Falle der Bestimmung eines geraden Abschnitts und/oder eines Vollbogenabschnitts in einen dritten Betriebsmodus geschaltet wird, in dem der erste Fluidstrom und der zweiten Fluidstrom zumindest im Wesentlichen gesperrt wird.

## Claims

1. Running gear arrangement for a rail vehicle, comprising
- a vehicle part (102; 105), in particular a running gear frame (105) or a wagon body (102),
- a wheel unit (104.1; 503) and
- a fluidic, in particular hydraulic, actuator arrangement (108; 208; 308; 408; 508), wherein
- said wheel unit (104.1; 503) is configured such that said wheel unit (104.1; 503), in an operating state, performs a sinusoidal run,
- said vehicle part (102; 105) defines a longitudinal direction, a transverse direction and a height direction and is supported on said wheel unit (104.1; 503) by a spring device, in particular a primary suspension or a secondary suspension,
- said actuator arrangement (108; 208; 308; 408; 508) comprises a first actuator chamber (109.1; 309.1; 409.1) and a second actuator chamber (109.2; 309.2; 409.2), which are fluidically coupled via a control device (111; 211; 311; 411),
- said wheel unit (104.1; 503) is coupled with said vehicle part (102; 105) via said actuator arrangement (108; 208; 308; 408; 508) in such a way, that
- at a first yaw movement of said wheel unit (104.1; 503) with respect to said vehicle part (102; 105) about a yaw axis parallel to said height direction via said control device (111; 211), a first fluid flow of a working fluid is generated from said first actuator chamber (109.1; 309.1; 409.1) to said second actuator chamber (109.2; 309.2; 409.2), and
- at a second turning movement of said wheel unit (104.1; 503), said second turning movement being opposite to said first turning movement, with respect to said vehicle part (102; 105), via said control device (111; 211; 311; 411), a second fluid flow of said working fluid is generated from said second actuator chamber (109.2; 309.2 409.2) to said first actuator chamber (109.1; 309.1; 409.1),
**characterized in that**,
- said control device (111; 211; 311; 411) is configured as a freewheel device switchable between a first operating mode and a second operating mode, wherein
- said control device (111; 211; 311; 411), in said first operating mode, permits said first fluid flow and at least substantially blocks said second fluid flow, and
- said control device (111; 211; 311; 411), in said second operating mode, permits said second fluid flow and at least substantially blocks said first fluid flow.

2. Running gear arrangement according to claim 1, **characterized in that**
- said control device (111; 211; 311; 411) has a third operating mode and/or a fourth operating mode, wherein
- said control device (111; 211; 311; 411), in said third operating mode, at least substantially blocks said first fluid flow and said second fluid flow,
- said control device (111; 211; 311; 411), in said fourth operating mode, permits a bidirectional fluid flow between said first actuator chamber (109.1; 309.1; 409.1) and said second actuator chamber (109.2; 309.2; 409.2), wherein said bidirectional fluid flow, in particular, has an increased, in particular at least doubled, damping compared to said first fluid flow and/or said second fluid flow,
- said control device (111; 211; 311; 411), in particular, in an energy-free state, in particular in an emergency operation of failure of an external power supply, automatically switches to said third operating mode or said fourth operating mode.

3. Running gear arrangement according to claim 1 or 2, **characterized in that**
- said control device (111; 211; 311; 411) comprises a switching element (111.2; 211.2; 311.2; 411.2) and a freewheeling element (111.3; 311.3; 411.3), wherein
- said freewheeling element (111.3; 311.3; 411.3) has a passage inlet (111.4) and a blocking inlet (111.5), wherein a fluid flow entering said freewheeling element (111.3; 311.3; 411.3) via said passage inlet (111.4) is permitted and a fluid flow entering said freewheeling element (111.3; 311.3; 411.3) via said blocking inlet (111.5) is substantially blocked,
- said switching element (111.2; 211.2; 311.2; 411.2), in said first operating mode, connects said first actuator chamber (109.1; 309.1; 409.1) with said passage inlet (111.4) and connects said second actuator chamber (109.2; 309.2; 409.2) with said blocking inlet (111.5), and
- said switching element (111.2; 211.2; 311.2; 411.2), in said second operating mode, connects said second actuator chamber (109.2; 309.2; 409.2) with said passage inlet (111.4) and connects said first actuator chamber (109.1; 309.1; 409.1) with said blocking inlet (111.5),
wherein,
- said switching element (111.2; 211.2; 311.2; 411.2), in a third operating mode, in particular separates said first actuator chamber (109.1; 309.1; 409.1) and said second actuator chamber (109.2; 309.2; 409.2) from said freewheeling element (111.3; 311.3; 411.3),
and/or
- said switching element (111.2; 211.2; 311.2; 411.2), in a fourth operating mode, in particular bidirectionally connects said first actuator chamber (109.1; 309.1; 409.1) with said second actuator chamber (109.2; 309.2; 409.2).

4. Running gear arrangement according to claim 3, **characterized in that**
- said freewheeling element (111.3; 311.3; 411.3) is configured as a valve device having a passage direction and a blocking direction, wherein
- said freewheeling element (111.3; 311.3; 411.3), in particular, is configured in the manner of a non-return valve,
- said non-return valve (111.3; 311.3; 411.3), in particular, is configured as a non-return valve (111.3; 311.3; 411.3) provided with a preload,
- said preload of said non-return valve (111.3; 311.3; 411.3) and/or a passage cross-section of said freewheeling element (111.3; 311.3; 411.3), in particular, is adjustable for setting a damping of a fluid flow transmitted in said passage direction.

5. Running gear arrangement according to claim 3 or 4, **characterized in that**
- said switching element (111.2; 211.2; 311.2; 411.2) is configured in the manner of a 4/3-way valve or of a 4/4-way valve, wherein
- said switching element (111.2; 211.2; 311.2; 411.2), in particular, in an energy-free state, in particular in an emergency operation of failure of an external power supply, automatically switches to said third operating mode or said fourth operating mode,
- said switching element (111.2; 211.2; 311.2; 411.2), in particular, has a switching spring device (111.6) which switches said switching element (111.2; 211.2; 311.2; 411.2) in said energy-free state to said third operating mode or to said fourth operating mode.

6. Running gear arrangement according to any one of claims 1 to 5, **characterized in that**
- said actuator arrangement (108; 208) has an actuator unit (109), which is arranged between said wheel unit (104.1; 503) and said vehicle part (102, 105) such that said actuator arrangement (108; 208) experiences a deflection at said first yaw movement and said second yaw movement, wherein
- said first actuator chamber (109.1) and said second actuator chamber (109.2) are working spaces of said actuator unit (109), wherein
- said working spaces (109.1, 109.2) are arranged on opposite sides of an interface element (109.3, 109.4) of said actuator unit (109; 309.5 to 309.8; 409.5 to 409.8).

7. Running gear arrangement according to any one of claims 1 to 5, **characterized in that**
- said actuator arrangement (308) has a first actuator unit (309.5) and a second actuator unit (309.6), wherein
- said first actuator unit (309.5) is arranged between a first component (107) of said wheel unit (104.1; 503), in particular a wheel bearing unit of said wheel unit (104.1; 503), and said vehicle part (102, 105) such that, said first actuator unit (309.5) experiences a deflection at said first yaw movement and said yaw movement,
- said second actuator unit (309.6) is arranged between a second component (107) of said wheel unit (104.1; 503), in particular a wheel bearing unit of said wheel unit (104.1; 503), and said vehicle part (102, 105) such that, said second actuator unit (309.6) experiences a deflection at said first yaw movement and said second yaw movement,
- said first actuator chamber (309.1) is a working space of said first actuator unit (309.5) and
- said second actuator chamber (309.2) is a working space of said second actuator unit (309.6),
- wherein said first actuator chamber (309.1) and said second actuator chamber (309.2) are arranged such that an emptying of said first actuator chamber (309.1) and a filling of said second actuator chamber (309.2) support the same yaw movement.

8. Running gear arrangement according to any one of claims 1 to 5, **characterized in that**
- said wheel unit (104.1) is a first wheel unit and said running gear frame is supported on a second wheel unit (104.2),
- said actuator arrangement has a first actuator unit (409.5) and a second actuator unit (409.8), wherein
- said first actuator unit (409.5) is arranged between a component (107) of said first wheel unit (104.1), in particular a wheel bearing unit of said first wheel unit (104.1), and said vehicle part (102, 105) such that, said first actuator unit (409.5) experiences a deflection at said first yaw movement and said second turning movement,
- said second actuator unit (409.8) is arranged between a component (107) of said second wheel unit (104.1), in particular a wheel bearing unit of said second wheel unit (104.1), and said vehicle part (102, 105) such that, said second actuator unit (409.8) experiences a deflection at a yaw movement of said second wheel unit (104.2),
- said first actuator chamber (409.1) is a working space of said first actuator unit (409.5) and
- said second actuator chamber (409.2) is a working space of said second actuator unit (409.8),
- wherein said first actuator chamber (409.1) and said second actuator chamber (409.2) are arranged such that, an emptying of said first actuator chamber (409.1) and a filling of said second actuator chamber (409.2) supports opposing yaw movements of said first wheel unit (104.1) and said second wheel unit (104.2).

9. Running gear arrangement according to any one of claims 6 to 8, **characterized in that**
- said actuator arrangement (108; 208; 308; 408; 508) comprises at least one actuator unit (109; 309.5 to 309.8; 409.5 to 409.8) with two working spaces, wherein
- said actuator unit (109; 309.5 to 309.8; 409.5 to 409.8) comprises at least one piston-cylinder arrangement, wherein said piston-cylinder arrangement is configured in the manner of a double-acting piston-cylinder arrangement,
or
- said actuator unit (109; 309.5 to 309.8 409.5 to 409.8) comprises at least one elastic chamber element and an interface element, wherein said elastic chamber element delimits at least said first actuator chamber (109.1; 309.1; 409.1) which is fillable with a working medium under an elastic deformation of said chamber element and a displacement of said interface element.

10. Running gear arrangement according to any one of claims 1 to 9, **characterized in that**
- said control device (111; 211; 311; 411) is configured to switch between different operating modes depending on a control command of a higher-level control unit (112),
wherein
- said higher-level control unit (112) is, in particular, configured to generate said control command as a function of a current value and/or the current time change of at least one actual or predefined travel state variable, in particular of a curvature of a track being traveled, a travel speed or an acceleration,
and/or
- said higher-level control unit (112), in particular, comprises means (113) for determining the current curvature of a track being traveled.

11. Running gear arrangement according to claim 10, **characterized in that**
- said higher-level control unit (112) is configured to detect in a traveled-track state determination, whether the track currently traveled is a straight track section, a full-arc section with a substantially constant radius of curvature or a transition arc section with a varying radius of curvature, and
- said higher-level control unit (112) is configured, depending on the result of said traveled-track state determination, to generate a first control command for said control device (111; 211; 311; 411) in the case of determining a transition arc section and to generate a second control command for said control device (111; 211; 311; 411) in the case of determining a straight travel section and/or a full-arc section, wherein
- said first control command comprises a direction information about the direction of the curvature of said traveled track,
- said control device (111; 211; 311; 411) is configured, depending on said first control command and said direction information, to switch to said first operating mode or said second operating mode,
- said control device (111; 211; 311; 411) is configured, depending on said second control command, to switch to a third operating mode, in which said control device (111; 211; 311; 411) at least substantially blocks said first fluid flow and said second fluid flow.

12. Rail vehicle with a running gear arrangement according to any one of claims 1 to 11.

13. Method for influencing a yaw movement of a wheel unit (104.1; 503) of a running gear arrangement of a rail vehicle, with respect to a vehicle part (102; 105), in particular with respect to a running gear frame (105) or with respect to a wagon body (102), said vehicle part (102; 105) defining a longitudinal direction, a transverse direction and a height direction and being supported by a spring device, in particular a primary suspension or a secondary suspension, on said wheel unit (104, 1; 503), said wheel unit (104.1; 503) being configured such that, in an operating state, said wheel unit (104.1; 503) performs a sine wave, wherein
- at a first yaw movement of said wheel unit (104.1; 503) with respect to said vehicle part (102; 105) about a yaw axis parallel to said height direction, a first fluid flow of a working fluid is generated from said first actuator chamber (109.1; 309.1; 409.1) of a actuator arrangement (108; 208; 308; 408; 508) to said second actuator chamber (109.2; 309.2; 409.2) of said actuator arrangement (108; 208; 308; 408; 508), and
- at a second yaw movement of said wheel unit (104.1; 503), said second yaw movement being opposite to said first yaw movement, with respect to said vehicle part (102; 105), a second fluid flow of said working fluid is generated from said second actuator chamber (109.2; 309.2; 409.2) to said first actuator chamber (109.1; 309.1; 409.1),
**characterized in that**,
- in a first operating mode, in the manner of a freewheeling, said first fluid flow is permitted and said second fluid flow is at least substantially blocked, and
- in a second operating mode, in the manner of a freewheeling, said second fluid flow is permitted and said first fluid flow is at least substantially blocked.

14. Method according to claim 13, **characterized in that**,
- in a third operating mode, said first fluid flow and said second fluid flow are at least substantially blocked,
and/or
- in a fourth operating mode, a bidirectional fluid flow between said first actuator chamber (109.1; 409.1) and said second actuator chamber (109.2; 409.2) is permitted, wherein said bidirectional fluid flow, in particular, has an increased, in particular at least doubled, damping compared to said first fluid flow and/or said second fluid flow,
wherein,
- in particular, in an energy-free state, in particular in an emergency operation of failure of an external power supply, it is automatically switched to said third operating mode or said fourth operating mode.

15. Method according to one of claims 13 or 14, **characterized in that**
- said first actuator chamber (109.1; 309.1; 409.1) and said second actuator chamber (109.2; 309.2; 409.2) are working spaces of an actuator unit (109; 309.5 to 309.8; 409.5 to 409.8), said actuator unit (109; 309.5 to 309.8; 409.5 to 409.8) experiencing a deflection at said first yaw movement and said second yaw movement,
or
- said first actuator chamber (309.1) is a working space of a first actuator unit (309.5) connected to a first component (107) of said wheel unit (104.1; 503) and said second actuator chamber (309.2) is a working space of a second actuator unit (309.6) connected to a second component (107) of said wheel unit (104.1; 503), wherein an emptying of said first actuator chamber (309.1) and a filling of said second actuator chamber (309.2) supports the same yaw movement,
or
- said first actuator chamber (409.1) is a working space of a first actuator unit (409.5) connected to a first wheel unit (104 .1; 503) of said running gear arrangement, and said second actuator chamber (409.2) is a working space of a second actuator unit (309.8) connected to a second wheel unit (104.2) of said running gear arrangement, wherein an emptying of said first actuator chamber (409.1) and a filling of said second actuator chamber (409.2) supports opposing yaw movements of said first wheel unit (104.1) and said second wheel unit (104.2).

16. Method according to any one of claims 13 to 15, **characterized in that**
- depending on a control command of a higher-level control unit (112), it is switched between different operating modes,
wherein
- said higher-level control unit (112) generates said control command, in particular, as a function of a current value and/or the current temporal change of at least one actual or predefined travel state variable, in particular of a curvature of a track being traveled, a travel speed or an acceleration,
and/or
- in a traveled-track state determination, in particular, it is detected whether the track section currently traveled is a straight track section, a full-arc section with a substantially constant radius of curvature or a transition arc section with a varying radius of curvature, and depending on the result of said traveled-track state determination, in the case of determining a transition arc section, depending on the direction information, it is switched into said first operating mode or into said second operation mode, and in the case of determining a straight track section and/or a full-arc section it is switched into a third operating mode, in which said first fluid flow and said second fluid flow are at least substantially blocked.

## Revendications

1. Arrangement de châssis pour un véhicule ferroviaire, comprenant
- une partie de véhicule (102, 105), en particulier un cadre de châssis (105) ou une carrosserie (102),
- une unité de roue (104.1; 503) et
- un arrangement d'actionneur fluidique, en particulier hydraulique (108; 208; 308; 408; 508), dans lequel
- l'unité de roue (104.1; 503) est configurée pour exécuter une course sinusoïdale dans un état de fonctionnement,
- la partie de véhicule (102; 105) définit une direction longitudinale, une direction transversale et une direction en hauteur et est supportée sur l'unité de roue (104.1; 503) par un dispositif à ressort, en particulier une suspension primaire ou une suspension secondaire,
- l'arrangement d'actionneur (108; 208; 308; 408; 508) comprend une première chambre d'actionneur (109.1; 309.1; 409.1) et une deuxième chambre d'actionneur (109.2; 309.2; 409.2) qui reliées de manière fluidique via un dispositif de commande (111; 211; 311; 411)
- l'unité de roue (104.1; 503) est couplée à la partie du véhicule (102; 105) via l'arrangement d'actionneur (108; 208; 308; 408; 508) de telle manière que
- lors d'un premier mouvement de giration de l'unité de roue (104.1; 503) par rapport à la partie de véhicule (102; 105) autour d'un axe de rotation parallèlement à la direction en hauteur, un premier écoulement de fluide de travail de la première chambre d'actionnement (109.1; 309.1; 409.1) vers la deuxième chambre d'actionnement (109.2; 309.2; 409.2) est généré via le dispositif de commande (111; 211; 211; 211); et
- dans un deuxième mouvement de giration de l'unité de roue (104.1; 503) par rapport à la partie de véhicule (102; 105) opposée au premier mouvement de giration, un deuxième écoulement de fluide du fluide de travail de la deuxième chambre d'actionnement (109.2; 309.2; 409.2) vers la première chambre d'actionneur (109.1; 309.1; 409.1) est généré via le dispositif de commande (111; 211; 311; 411),
**caractérisé en ce que**
- le dispositif de commande (111; 211; 311; 411) est conçu comme un dispositif de roue libre commutable entre un premier mode de fonctionnement et un second mode de fonctionnement, dans lequel
- dans le premier mode de fonctionnement, le dispositif de commande (111, 211, 311, 411) permet le premier écoulement de fluide et bloque au moins sensiblement le second écoulement de fluide, et
- dans le deuxième mode de fonctionnement, le dispositif de commande (111, 211, 311, 411) permet le deuxième écoulement de fluide et bloque au moins sensiblement le premier écoulement de fluide.

2. Arrangement de châssis selon la revendication 1, **caractérisé en ce que**
- le dispositif de commande (111; 211; 311; 411) présente un troisième mode de fonctionnement et/ou un quatrième mode de fonctionnement, dans lequel
- le dispositif de commande (111; 211; 311; 411), dans le troisième mode de fonctionnement, bloque au moins sensiblement le premier écoulement de fluide et le second écoulement de fluide,
- le dispositif de commande (111; 211; 311; 411), dans le quatrième mode de fonctionnement, permet un écoulement de fluide bidirectionnel entre la première chambre d'actionnement (109.1; 309.1; 409.1) et la deuxième chambre d'actionnement (109.2; 309.2; 409.2), dans lequel l'écoulement de fluide bidirectionnel présente en particulier un amortissement accru, en particulier au moins doublé, par rapport au premier écoulement de fluide et/ou au second écoulement de fluide,
- le dispositif de commande (111; 211; 311; 411), en particulier dans un état sans énergie, en particulier dans une opération d'urgence en cas de défaillance d'une source d'alimentation externe, passe automatiquement au troisième mode de fonctionnement ou au quatrième mode de fonctionnement.

3. Arrangement de châssis selon la revendication 1 ou 2, **caractérisé en ce que**
- le dispositif de commande (111; 211; 311; 411) comprend un élément de commutation (111.2; 211.2; 311.2; 411.2) et un élément de roue libre (111.3; 311.3; 411.3), dans lequel
- l'élément de roue libre (111.3; 311.3; 411.3) présente une entrée de passage (111.4) et une entrée de blocage (111.5), un écoulement de fluide entrant dans l'élément de roue libre (111.3; 311.3; 411.3) via l'entrée de passage (111.4) est autorisé et un écoulement de fluide entrant dans l'élément de roue libre (111.3) via l'entrée de blocage (111.5) est sensiblement bloqué,
- l'élément de commutation (111.2; 211.2; 311.2; 411.2), dans le premier mode de fonctionnement, la première chambre d'actionneur (109.1; 309.1; 409.1) à l'entrée de passage (111.4) et connecte la seconde chambre d'actionneur (109.2; 309.2; 409.2) à l'entrée de blocage (111.5) et
- l'élément de commutation (111.2; 211.2; 311.2; 411.2) dans le second mode de fonctionnement, connecte la seconde chambre d'actionneur (109.2; 309.2; 409.2) à l'entrée de passage (111.4) et connecte la première chambre de commande (109.1; 309,1; 409.1) à l'entrée de blocage (111.5),
dans lequel
- l'élément de commutation (111.2; 211.2; 311.2; 411.2), dans un troisième mode de fonctionnement, en particulier sépare la première chambre d'actionneur (109.1 ; 309.1; 409.1) et la deuxième chambre d'actionneur (109.2; 309.2; 409.2) de l'élément de roue libre (111.3; 311.3; 411.3),
et/ou
- l'élément de commutation (111.2; 211.2; 311.2; 411.2), dans un quatrième mode de fonctionnement, en particulier connecte de manière bidirectionnelle la première chambre d'actionneur (109.1; 309.1; 409.1) et la deuxième chambre d'actionneur (109.2; 309.2; 409.2).

4. Arrangement de châssis selon la revendication 3, **caractérisé en ce que**
- l'élément de roue libre (111.3; 311.3; 411.3) est conçu en tant que dispositif de soupape avec un sens de passage et un sens de blocage, dans lequel
- l'élément de roue libre (111.3; 311.3; 411.3) est conçu en particulier à la manière d'un clapet anti-retour,
- le clapet anti-retour (111.3; 311.3; 411.3) est conçu en particulier comme un clapet anti-retour (111.3; 311.3; 411.3) muni d'une précharge,
- la précharge du clapet anti-retour (111.3; 311.3; 411.3) et/ou une section de passage de l'élément de roue libre (111.3; 311.3; 411.3) est en particulier réglable pour le réglage de l'amortissement d'un écoulement de fluide permis dans le sens de passage.

5. Arrangement de châssis selon la revendication 3 ou 4, **caractérisé en ce que**
- l'élément de commutation (111.2; 211.2; 311.2; 411.2) est conçu à la manière d'une vanne à 4/3 voies ou d'une vanne à 4/4 voies, dans lequel
- l'élément de commutation (111.2; 211.2; 311.2; 411.2), en particulier dans un état sans énergie, en particulier dans une opération d'urgence en cas de défaillance d'une alimentation externe, passe automatiquement au troisième ou au quatrième mode de fonctionnement, dans lequel
- l'élément de commutation (111.2; 211.2; 311.2; 411.2) comporte en particulier un dispositif à ressort de commutation (111.6) qui commute l'élément de commutation (111.2; 211.2; 311.2; 411.2) à l'état sans énergie vers le troisième mode de fonctionnement ou le quatrième mode de fonctionnement.

6. Arrangement de châssis selon l'une des revendications 1 à 5, **caractérisée en ce que**
- l'arrangement d'actionneur (108; 208) comprend une unité d'actionneur (109) qui est agencée entre l'unité roue (104.1; 503) et la partie du véhicule (102, 105) telle qu'elle subit une déflection pendant le premier mouvement de giration et le second mouvement de giration, dans lequel
- la première chambre d'actionneur (109.1) et la seconde chambre d'actionneur (109.2) sont des espaces de travail de l'unité d'actionneur (109), dans lequel
- les espaces de travail (109.1, 109.2) sont disposés sur des côtés opposés d'un élément d'interface (109.3, 109.4) de l'unité d'actionneur (109; 309.5 à 309.8; 409.5 à 409.8).

7. Arrangement de châssis selon l'une des revendications 1 à 5, **caractérisée en ce que**
- l'arrangement d'actionneur (308) comprend une première unité d'actionneur (309.5) et une deuxième unité d'actionneur (309.6), dans lequel
- la première unité d'actionneur (309.5) est agencée entre un premier composant (107) de l'unité de roue (104.1; 503), en particulier une unité de palier de roue de l'unité de roue (104.1; 503), et la partie de véhicule (102, 105) de telle manière pour subir une déflection pendant le premier mouvement de giration et le deuxième mouvement de giration,
- la deuxième unité d'actionnement (309.6) est agencée entre un deuxième composant (107) de l'unité de roue (104.1; 503), en particulier une unité de palier de roue de l'unité de roue (104.1; 503), et la partie de véhicule (102, 105) de telle manière pour subir une déflection pendant le premier mouvement de giration et le deuxième mouvement de giration,
- la première chambre d'actionneur (309.1) est un espace de travail de la première unité d'actionneur (309.5) et
- la deuxième chambre d'actionneur (309.2) est un espace de travail de la deuxième unité d'actionneur (309.6),
- dans lequel la première chambre d'actionneur (309.1) et la deuxième chambre d'actionneur (309.2) sont agencées de sorte qu'une vidange de la première chambre d'actionneur (309.1) et un remplissage de la deuxième chambre d'actionneur (309.2) supportent le même mouvement de giration.

8. Arrangement de châssis selon l'une des revendications 1 à 5, **caractérisé en ce que**
- l'unité de roue (104.1 est une première unité de roue et que le cadre de châssis est supporté sur une deuxième unité de roue (104.2),
- l'arrangement d'actionneur a une première unité d'actionneur (409.5) et une deuxième unité d'actionneur (409.8), dans lequel
- la première unité d'actionneur (409.5) est agencée entre un composant (107) de la première unité de roue (104.1), en particulier une unité de palier de roue de la première unité de roue (104.1), et la partie de véhicule (102, 105) de manière qu'elle subisse une déflection lors du premier mouvement de giration et du deuxième mouvement de giration,
- la deuxième unité d'actionneur (409.8) est agencée entre un composant (107) de la deuxième unité de roue (104.2), en particulier une unité de palier de roue de la deuxième unité de roue (104.2), et la partie de véhicule (102, 105) de manière qu'elle subisse une déflection lors d'un mouvement de giration de la deuxième unité de roue (104.2),
- la première chambre d'actionneur (409.1) est un espace de travail de la première unité d'actionneur (409.5) et
- la deuxième chambre d'actionneur (409.2) est un espace de travail de la deuxième unité d'actionneur (409.8),
- dans laquelle la première chambre d'actionneur (409.1) et la deuxième chambre d'actionneur (409.2) sont agencées de telle sorte qu'une vidange de la première chambre d'actionneur (409.1) et un remplissage de la seconde chambre d'actionneur (409.2) supporte des mouvements de giration opposés de la première unité de roue (104.1) et de la seconde unité de roue (104.2).

9. Arrangement de châssis selon l'une des revendications 6 à 8, **caractérisé en ce que**
- l'arrangement d'actionneur (108; 208; 308; 408; 508) comprend au moins une unité d'actionneur (109; 309.5 à 309.8; 409.5 à 409.8) avec deux espaces de travail, dans laquelle
- l'unité d'actionneur (109; 309,5 à 309,8; 409,5 à 409,8) comprend au moins un arrangement piston-cylindre, l'arrangement piston-cylindre étant conçu à la manière d'un arrangement piston-cylindre à double effet,
ou
- l'unité d'actionneur (109; 309,5 à 309,8 409.5 à 409.8) comprend au moins un élément de chambre élastique et un élément d'interface, l'élément de chambre élastique délimitant au moins la première chambre d'actionneur (109.1; 309.1; 409.1) qui peut être remplie d'un moyen de travail sous la déformation élastique de l'élément de chambre et déplacement de l'élément d'interface.

10. Arrangement de châssis selon l'une des revendications 1 à 9, **caractérisée en ce que**
- le dispositif de commande (111; 211; 311; 411) est conçu pour commuter entre différents modes de fonctionnement en fonction d'une instruction de commande d'une unité de commande de niveau supérieur (112),
dans laquelle
- l'unité de commande de niveau supérieur (112) est en particulier configurée pour générer l'instruction de commande en fonction d'une valeur actuelle et/ou du changement temporel actuel d'au moins une variable d'état de conduite réelle ou prédéfinie, en particulier une courbure d'une voie parcourue, une vitesse de conduite ou une accélération,
et/ou
- l'unité de commande de niveau supérieur (112) comprend en particulier un moyen (113) pour déterminer la courbure actuelle d'une voie parcourue.

11. Arrangement de châssis selon la revendication 10, **caractérisé en ce que**
- l'unité de commande de niveau supérieur (112) est adaptée pour détecter, dans une détermination d'état de voie parcourue, si la section actuelle de voie parcourue est une section de voie droite, une section de voie courbée complète avec un rayon de courbure sensiblement constant ou une section de voie courbée transitoire avec un rayon de courbure variable, et
- l'unité de commande de niveau supérieur (112) est adaptée pour générer, en fonction du résultat de la détermination d'état de voie parcourue, une première instruction de commande pour le dispositif de commande (111; 211; 311; 411) dans le cas de la détermination d'une section de voie courbée transitoire, et pour générer une seconde instruction de commande pour le dispositif de commande (111; 211; 311; 411) dans le cas de la détermination d'une section de voie droite et/ou d'une section de voie courbée complète, dans lequel
- la première instruction de commande comprend des informations de direction concernant la direction de courbure de voie,
- le dispositif de commande (111; 211; 311; 411) est adapté pour commuter, en fonction de la première instruction de commande et des informations de direction, vers le premier mode de fonctionnement ou le deuxième mode de fonctionnement,
- le dispositif de commande (111; 211; 311; 411) est adapté pour commuter, en fonction de la deuxième instruction de commande, vers un troisième mode de fonctionnement dans lequel le dispositif de commande (111; 211; 311; 411) bloque au moins sensiblement le premier écoulement de fluide et le second écoulement de fluide.

12. Véhicule ferroviaire avec un arrangement de châssis selon l'une des revendications 1 à 11.

13. Procédé pour influencer le mouvement de giration d'une unité roue (104.1; 503) d'un arrangement de châssis d'un véhicule ferroviaire par rapport à une partie de véhicule (102; 105), en particulier par rapport à un cadre de châssis (105) ou par rapport à une caisse de voiture (102), définissant une direction longitudinale, une direction transversale et une direction en hauteur, et supportée par un dispositif à ressort, en particulier une suspension primaire ou une suspension secondaire, sur l'unité roue (104, 1; 503) configurée pour exécuter une course sinusoïdale dans un état de fonctionnement, dans laquelle
- lors d'un premier mouvement de giration de l'unité de roue (104.1; 503) par rapport à la partie de véhicule (102; 105) autour d'un axe de rotation parallèlement à la direction en hauteur, un premier écoulement de fluide de travail de la première chambre d'actionnement (109.1; 309.1; 409.1) vers la deuxième chambre d'actionnement (109.2; 309.2; 409.2) est généré; et
- dans un deuxième mouvement de giration de l'unité de roue (104.1; 503) par rapport à la partie de véhicule (102; 105) opposée au premier mouvement de giration, un deuxième écoulement de fluide du fluide de travail de la deuxième chambre d'actionnement (109.2; 309.2; 409.2) vers la première chambre d'actionneur (109.1; 309.1; 409.1) est généré,
**caractérisé en ce que**
- dans le premier mode de fonctionnement, de manière d'une roue libre, le premier écoulement de fluide est permis et le second écoulement de fluide est au moins sensiblement bloqué, et
- dans le deuxième mode de fonctionnement, de manière d'une roue libre, le deuxième écoulement de fluide est permis et le premier écoulement de fluide est au moins sensiblement bloqué.

14. Procédé selon la revendication 13, **caractérisé en ce que**
- dans un troisième mode de fonctionnement, le premier écoulement de fluide et le second écoulement de fluide est au moins sensiblement bloqué,
et/ou
- dans un quatrième mode de fonctionnement, un écoulement de fluide bidirectionnel entre la première chambre d'actionnement (109.1; 309.1; 409.1) et la deuxième chambre d'actionnement (109.2; 309.2; 409.2) est permis, dans lequel l'écoulement de fluide bidirectionnel présente en particulier un amortissement accru, en particulier au moins doublé, par rapport au premier écoulement de fluide et/ou au second écoulement de fluide,
dans lequel
- en particulier dans un état sans énergie, en particulier dans une opération d'urgence en cas de défaillance d'une source d'alimentation externe, il est passé automatiquement au troisième mode de fonctionnement ou au quatrième mode de fonctionnement.

15. Procédé selon l'une des revendications 13 ou 14, **caractérisé en ce que**
- la première chambre d'actionneur (109.1; 309.1; 409.1) et la deuxième chambre d'actionneur (109.2; 309.2; 409.2) sont des espaces de travail d'une unité d'actionneur (109; 309.5 à 309.8; 409.5 à 409.8) qui subit une déflection lors du premier mouvement de giration et le deuxième mouvement de giration,
ou
- la première chambre d'actionneur (309.1) est un espace de travail d'une première unité d'actionneur (309.5) reliée à un premier composant (107) de l'unité de roue (104.1; 503) et à la seconde chambre d'actionneur (309.2) est un espace de travail d'une seconde unité d'actionneur (309.6) connectée à un second composant (107) de l'unité de roue (104.1; 503), dans lequel une vidange de la première chambre d'actionneur (309.1) et un remplissage de la seconde chambre d'actionneur (309.2) supportent le même mouvement de giration de l'unité de roue (104.1; 503),
ou
- la première chambre d'actionneur (409.1) est un espace de travail d'une première unité d'actionneur (409.5) connectée à une première unité de roue (104.1; 503) de l'arrangement de châssis et la seconde chambre d'actionneur (409.2) est un espace de travail d'une seconde unité d'actionneur (309.8) reliée à une seconde unité de roue (104.2) de l'arrangement de châssis, dans lequel une vidange de la première chambre d'actionneur (409.1) et un remplissage de la deuxième chambre d'actionnement (409.2) supportent des mouvements de giration opposés de la première unité de roue (104.1; 503) et la deuxième unité de roue (104.2).

16. Procédé selon l'une des revendications 13 à 15, **caractérisé en ce que**
- en fonction d'une instruction de commande d'une unité de commande de niveau supérieur (112), il est commuté vers différents modes de fonctionnement,
dans lequel
- l'unité de commande de niveau supérieur (112) en particulier génère l'instruction de commande en fonction d'une valeur actuelle et/ou du changement temporel actuel d'au moins une variable d'état de conduite réelle ou prédéfinie, en particulier une courbure d'une voie parcourue, une vitesse de conduite ou une accélération,
et/ou
- dans une détermination d'état de voie parcourue, il est déterminé si la section actuelle de voie parcourue est une section de voie droite, une section de voie courbée complète avec un rayon de courbure sensiblement constant ou une section de voie courbée transitoire avec un rayon de courbure variable, et, en fonction du résultat de la détermination d'état de voie parcourue, dans le cas de la détermination d'une section de voie courbée transitoire, en fonction des informations de direction vers le premier mode de fonctionnement ou le deuxième mode de fonctionnement, et, dans le cas de la détermination d'une section de voie droite et/ou d'une section de voie courbée complète, il es commuté vers un troisième mode de fonctionnement dans lequel le premier écoulement de fluide et le second écoulement de fluide est au moins sensiblement bloqué.
